# EUROPÄISCHE PATENTSCHRIFT

(11) **EP 0 365 572 B1**
(45) Veröffentlichungstag und Bekanntmachung des Hinweises auf die Patenterteilung: **04.11.1992**
(21) Anmeldenummer: 88905776.6
(22) Anmeldetag: 25.06.1988
(51) Int. Cl.: E04B 7/16

(54) **ABSCHIRMUNG MIT MINDESTENS EINEM SCHIRM**
PROTECTION UMBRELLA WITH AT LEAST ONE PROTECTING ELEMENT
OMBRELLE AVEC AU MOINS UN ELEMENT DE PROTECTION

(30) Priorität: 02.07.1987 DE 3721830
(43) Veröffentlichungstag der Anmeldung: 02.05.1990
(73) Patentinhaber: Rasch, Bodo, Dr., D-70771 Leinfelden-Echterdingen (DE)
(72) Erfinder: Rasch, Bodo, Dr., W-7022 Oberaichen (DE); Otto, Frei, Prof. Dr., W-7250 Leonberg 7 (Warmbronn) (DE)
(74) Vertreter: Patentanwälte Ruff, Beier, Schöndorf und Mütschele
(86) Internationale Anmeldenummer: EP8800561
(87) Internationale Veröffentlichungsnummer: WO8900225

(56) Entgegenhaltungen:
- FR-A- 811 716
- FR-A- 2 589 184
- Techniques en architecture, nr. 294, Oktober 1973, Frei Otto: "Cologne (R.F.A.) couvertures mobiles en forme de parapluies"

## Beschreibung

Die Erfindung betrifft eine Abschirmung mit mindestens einem Schirm, der einen Schirmträger, eine in Schirmlage geöffnete Schirmmembran und eine Membranhalterung zur geöffneten, insbesondere gespannten Festlegung von Membran-Haitestellen oder dgl. der Schirmmembran gegenüber dem Schirmträger aufweist, wobei die Membran-Haltestellen bzw. die Peripherie der Schirmmembran in einem Kranz liegen.

Schirme solcher Abschirmungen dienen insbesondere als Sonnen- oder Regenschutz und können Spannweiten von mehreren Metern haben. Sie können eine starre Membranhalterung aufweisen und dadurch nur durch Zerlegen schließbar sein oder sie können zwischen der geöffneten Schirmlage und einer Schließlage durch Faltung überführbar sein.

Durch die Zeitschrift "Techniques en Architecture", Nr. 294, Oktober 1973, Frei Otto: "Cologne (R.F.A.) couvertures mobiles en forme de parapluies", ist eine Abschirmung aus einem oder mehreren Einzel-Schirmen bekanntgeworden. Die Schirmmembran des jeweiligen Schirmes ist zwar als Katenoid bzw. Minimalfläche unter die Membranhalterung untergehängt, jedoch ist die Verbindung der Schirmmembran mit der Membran-Halterung so vorgesehen, daß alle Membran-Haltestellen im wesentlichen gleiche Radialabstände zur Membranachse aufweisen müssen. Die Verbindung der Schirmmembran mit den Speichenarmen ist so ausgebildet, daß die Speichenarme im wesentlichen auf Druck beansprucht sind, jedoch auch Biegekräften ausgesetzt sein können. Würde bei einer solchen Anordnung eine einzige oder eine Gruppe von Membran-Haltestellen gegenüber anderen einen vergrößerten Radialabstand haben bzw. der jeweils zugehörige Speichenarm entsprechend verlängert, so würde z.B. unter Winddruckkräften die Biegebelastung dieses Speichenarmes überproportional mit der Verlängerung ansteigen, und solche Kräfte wären dann kaum mehr beherrschbar.

Auch durch die FR-A-2 589 184 ist ein Schirm bekanntgeworden, bei welchem jedoch die Schirmmembran in der Schirmlage über der Membranhalterung nach Art einer oben liegenden Schirmmembran vorgesehen ist. Diese Schirmmembran weist rechteckigen Grundriß auf, wobei ihre Eckbereiche an entsprechend verlängerten Eck-Speichenarmen gehaltert sind. Bei dieser Ausbildung werden die kürzeren Speichenarme im wesentlichen auf Biegung und auch auf Druck beansprucht, jedoch steigt bei einer solchen Art von Schirmen die Belastung der verlängerten Eck-Speichenarme nur etwa linear proportional mit der Verlängerung, zumal bei solchen Schirmen die Schirmmembran keiner hohen Vorspannung ausgesetzt, sondern lediglich verhältnismäßig schlaff ausgebreitet gehaltert ist.

Der Erfindung liegt die Aufgabe zugrunde, eine Abschirmung der genannten Art zu schaffen, die bei leichter Bauweise eine Anpassung der Schirmform an die jeweiligen räumlichen Verhältnisse in einfacher Weise ermöglicht.

Diese Aufgabe wird bei mindestens einem, eine untergehängte, im wesentlichen vorgespannte Schirmmembran aufweisenden Schirm einer Abschirmung erfindungsgemäß dadurch gelöst, daß die Membran-Haltestellen in einem von der Kreisform abweichenden Kranz vorgesehen sind. Hierfür ist mindestens ein gegenüber weiteren Speichenarmen verlängerter Speichenarm erforderlich. Um die genannten, auf diesen dann wirkenden Kräfte beherrschen zu können, ist die vorgespannte Schirmmembran an diesem längeren Speichenarm so angelenkt, daß dieser Speichenarm im wesentlichen nur auf Druck belastet ist. Durch die unter die Membranhalterung untergehängte Schirmmembran ergibt sich eine besonders kompakte und leichte Bauweise selbst dann, wenn sehr große Spannweiten der Schirmmembran vorgesehen sind, wobei trotz der leichten Bauweise eine ausreichend hohe Stabilität dafür erreicht werden kann, daß nicht alle Membran-Haltestellen gleiche Abstände vom Membranzentrum aufweisen, so daß die Außenkontur der geöffneten Schirmmembran vielfältig an die jeweils gegebenen räumlichen Verhältnisse angepaßt werden kann. Die Membran-Haltestellen können z.B. an den Kanten eines Rechteckes bzw. Quadrates, eines Trapezes, eines Dreieckes, eines unregelmäßigen Mehreckes, eines Teil- bzw. Halbkreises oder dgl. liegen.

Die Erfindung betrifft auch eine Abschirmung mit mindestens einem Schirm, der einen Schirmträger, eine in Schirmlage geöffnete Schirmmembran und eine Membranhalterung zur geöffneten Festlegung der Schirmmembran aufweist und mit einem Schirmantrieb zur Überführung des Schirmes in mindestens zwei Lagen, wobei diese Abschirmung insbesondere wie die zuvor beschriebene ausgebildet sein kann. Gemäß der Erfindung ist bei einer solchen Abschirmung wenigstens im Bereich der Schirmmembran mindestens ein Lichtenergie-Absorber zur Energiespeisung des Schirmantriebes vorgesehen, so daß der Schirm zumindest teilweise völlig unabhängig von äußeren Energiequellen angetrieben werden kann. Die verschiedenen Lagen des Schirmes könnten dabei unterschiedliche Schirmneigungen oder unterschiedliche Drehlagen um die Membranachse sein, jedoch ist bevorzugt vorgesehen, daß mit dem Schirmantrieb die Schirmmembran geöffnet und geschlossen werden kann. Der Lichtenergie-Absorber könnte ein Wärmeenergie-Absorber sein, der beispielsweise über einen Wärmetauscher arbeitet, jedoch ist es zweckmäßig, wenn er durch Solarzellen gebildet ist, so daß unmittelbar elektrischer Strom erzeugt wird, mit dem der Schirmantrieb entweder unmittelbar gespeist wird, oder der zunächst in einem Energiespeicher, nämlich beispielsweise einem Akkumulator, gespeichert und von diesem bei Bedarf dem Schirmantrieb zugeführt wird.

Des weiteren betrifft die Erfindung eine Abschirmung, die insbesondere wie die zuvor beschriebenen Abschirmungen ausgebildet sein kann und bei der für die geschlossene Schirmmembran eine Schutzhülle vorgesehen ist, die wenigstens einen Teil der gefalteten Schirmmembran in einer Hüll-Lage umgibt. Damit diese Schutzhülle im Falle des Nichtgebrauches nicht als gesonderter Teil aufbewahrt und im Gebrauchsfall in umständlicher Weise über die gefaltete Schirmmembran gestülpt zu werden braucht, ist die Schutzhülle auch in der geöffneten Lage der Schirmmembran in einer von der Hüll-Lage abweichenden Ruhelage an dem Schirm angeordnet sowie von der Ruhelage in die Hüll-Lage überführbar gelagert. Dadurch ergibt sich eine wesentliche Vereinfachung der Handhabung der Schutzhülle, die beispielsweise beim Schließen der Schirmmembran selbsttätig in die Hüll-Lage bewegt werden kann. Die Schutzhülle könnte dabei ein in Ruhelage gesondert von der Membranhalterung, beispielsweise im Schirmträger liegender Teil sein, der nach dem Schließen der Schirmmembran über diese gezogen werden kann; zweckmäßig jedoch ist die Schutzhülle in einzelnen, deckflügelartigen Segmenten unmittelbar an der faltbaren Membranhalterung derart angeordnet, daß sie simultan mit der Faltbewegung der Membranhalterung in ihre die gefaltete Schirmmembran wenigstens auf einem Teil der Faltlänge über den Umfang im wesentlichen dicht umschließende Hüll-Lage überführt wird.

Diese und weitere Merkmale von bevorzugten Weiterbildungen der Erfindung gehen außer aus den Ansprüchen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein und vorteilhafte sowie für sich schutzfähige Ausführungen darstellen können, für die hier Schutz beansprucht wird. Ausführungsbeispiele der Erfindung sind in den Zeichnungen dargestellt und werden im folgenden näher erläutert. Es sind dargestellt in
- Fig. 1: eine erfindungsgemäßer Schirm in teilweise geschnittener Diagonal-Ansicht,
- Fig. 2: der Schirm gemäß Fig. 1 in Ansicht auf eine Schirmkante,
- Fig. 3: der Schirm gemäß den Figuren 1 und 2 in Draufsicht,
- Fig. 4: der Schirm gemäß den Figuren 1 und 2, jedoch in geschlossenem Zustand,
- Fig. 5: eine geringfügig abgewandelte Ausführungsform eines Schirmes in geschlossener Darstellung,
- Fig. 6: der Schirm gemäß den Figuren 1 und 2, jedoch im Vertikalschnitt und in zwei Funktionsstellungen der Membranhalterung,
- Fig. 7: ein Ausschnitt der Fig. 6 in vergrößerter Darstellung,
- Fig. 8: die Mastspitze des Schirmes in vergrößerter, teilweise geschnittener Darstellung,
- Fig. 9: der obere Teil des oberen Anlenkkopfes gemäß Fig. 8 in Draufsicht,
- Fig. 10: der untere Teil des oberen Anlenkkopfes gemäß Fig. 8 in Draufsicht,
- Fig. 11: ein Ausschnitt der Fig. 6 in vergrößerter Darstellung,
- Fig. 12: der Ausschnitt gemäß Fig. 11 im Querschnitt,
- Fig. 13: ein Speichenarm mit Strebe der Membranhalterung gemäß Fig. 6,
- Fig. 14: ein Querschnitt durch den Speichenarm gemäß Fig. 13,
- Fig. 15: eine weitere Ausführungsform eines Speichenarmes mit Absorber bzw. Schutzhülle in Seitenansicht,
- Fig. 16: ein Ausschnitt der Fig. 15 in Draufsicht und in vergrößerter Darstellung,
- Fig. 17: ein Querschnitt durch den Speichenarm gemäß Fig. 15,
- Fig. 18: eine Anlenkstelle für die Schirmmembran im Bereich des Membranzentrums,
- Fig. 19: die Anlenkstelle gemäß Fig. 18 in Draufsicht,
- Fig. 20: eine weitere Ausführungsform eines Schirmes in links geöffneter und rechts geschlossener Lage,
- Fig. 21: ein Teil des Schirmes gemäß Fig. 20 oben in Draufsicht und darunter in Ansicht von unten,
- Fig. 22: ein Teil des Schirmes gemäß den Figuren 20 und 21 in geschlossenem Zustand und im Querschnitt,
- Fig. 23: die Membranhalterung einer weiteren Ausführungsform eines Schirmes in rechts geöffneter und links geschlossener Lage,
- Fig. 24: ein Beispiel für einen Teil einer Abschirmung aus einer Mehrzahl von Schirmen in Draufsicht,
- Figuren 25 bis 26: zwei weitere Ausführungsbeispiele in Darstellungen entsprechend Fig. 24,
- Fig. 27: eine weitere Ausführungsform eines Schirmes in perspektivischer Darstellung und in Schirmlage,
- Fig. 28: der Schirm gemäß Fig. 27, jedoch in teilweise gefalteten Zustand,
- Fig. 29: der Schirm gemäß den Figuren 27 und 28 in Faltlage,
- Fig. 30: eine weitere Ausführungsform eines Schirmes in teilweise geschnittener Ansicht und in Schirmlage,
- Fig. 31: der Schirm gemäß Fig. 30 in Faltlage,
- Fig. 32: der Schirm gemäß den Figuren 30 und 31 in Versenklage,
- Fig. 33: der Schirm gemäß Fig. 32 in Ansicht und
- Fig. 34: eine weitere Ausführungsform eines Schirmes in einer Darstellung entsprechend Fig. 32.

Die Abschirmung 1 gemäß den Figuren 1 bis 19 ist im wesentlichen nur durch einen einzigen Schirm 2 gebildet. Dieser weist als Schirmträger 3 im wesentlichen nur einen einzigen, zentralen, freistehenden Tragmast 4 auf und ist mit einer am unteren Ende vorgesehenen Konsole 5 im Boden zu verankern. Im Bereich des obersten Endabschnittes ist an dem Tragmast 4 eine dessen oberes Ende einschließende Membranhalterung 6 vorgesehen, die im wesentlichen durch ein speichenförmiges Gestänge 7 gebildet ist, dem als Speichennabe der Tragmast 4 zugeordnet ist. Im Bereich seiner äußeren Speichenenden ist an dem Gestänge 7 über annähernd punktförmig angreifende Membran-Haltestellen 8, 9 eine Schirmmembran 10 befestigt.

Bei vom Schirmträger 3 bzw. der mit dessen Mittelachse zusammenfallenden Membranachse 11 quer bzw. etwa rechtwinklig frei abstehendem Gestänge 7 befindet sich die Schirmmembran 10 in einer annähernd katenoidförmigen Rotationsfläche 12, die von der Peripherie der Schirmmembran 10 zum Membranzentrum 13 nach unten trichterartig verengt ist und wenigstens nahe angenähert eine Minimalfläche darstellt, in der durchweg im wesentlichen gleiche Zugspannungskräfte wirken. Die Peripherie 14 ist durch die Verbindungsgeraden zwischen den Membran-Haltestellen 8, 9 bestimmt und braucht nicht unmittelbar mit der zugehörigen Membrankante zusammenfallen.

Die Grundform der Schirmmembran 10 ist in Draufsicht mehreckig, beispielsweise quadratisch, wobei an den Ecken 16 jeweils eine Eck-Haltestelle 8 und zwischen diesen an jeder Kante 15 mindestens eine, insbesondere zwei oder mehr Kanten-Haltestellen 9 vorgesehen sind und diese Haltestellen 8, 9 in Draufsicht im wesentlichen in einer Geraden liegen. Die Abstände zwischen benachbarten Haltestellen 8, 9 können gemäß Fig. 3 gleiche Winkelabstände gegenüber der Membranachse 11 oder gleiche Zwischenabstände im Bereich der Kante 15 sein, wobei im ersten Fall die Zwischenabstände zwischen benachbarten Kanten-Haltestellen 9 kleiner als deren Zwischenabstände zu den Eck-Haltestellen 8 sind, während im zweiten Fall die Winkelabstände zwischen benachbarten Kanten-Haltestellen 9 größer als deren Winkelabstände zu den jeweils benachbarten Eck-Haltestellen 8 sind. Da die Kanten-Haltestellen einen beträchtlich, beispielsweise etwa um ein Viertel kleineren Abstand von der Membranachse 11 als die Eck-Haltestellen 8 haben, liegen sie auch in Bezug auf die Mittelachse der Rotationsfläche 12 weiter innen, wobei die Steigung der Rotationsfläche im Anschluß an die Haltestellen 8, 9 möglichst flach, nämlich angenähert rechtwinklig zur Membranachse 11 so gewählt ist, daß diese Steigung im Bereich aller Haltestellen 8, 9 etwa gleich ist. Trotzdem liegen die Kanten-Haltestellen 9 gegenüber den Eck-Haltestellen 8 in Richtung der Membranachse 11 geringfügig zur Trichterspitze der Rotationsfläche 12 versetzt, so daß die Eck-Haltestellen 8 in einer gemeinsamen ersten, zur Membranachse 11 rechtwinkligen Ebene und die Kanten-Haltestellen 9 in einer demgegenüber versetzten entsprechenden zweiten Ebene liegen. Je nachdem, wie viele Gruppen von Haltestellen unterschiedlicher Radialabstände zur Membranachse 11 vorgesehen sind, liegen diese in einer entsprechenden Anzahl von unterschiedlichen Ebenen. Zwischen benachbarten Haltestellen 8, 9 verläuft der zugehörige, vorgespannte Kantenabschnitt der Schirmmembran 10 in Draufsicht nicht geradlinig, sondern geringfügig konkav einspringend bogenförmig.

Von jeder Haltestelle 8, 9 verläuft ein in Draufsicht gemäß Fig. 3 in einer Axialebene der Membranachse 11 liegender Radial-Spannzug 17 zum Membranzentrum 13, der zwar nahe benachbart im Abstand zur Schirmmembran 10 vorgesehen und mit dieser über querliegende Zwischenglieder verbunden sein kann, zweckmäßig jedoch ebenfalls in der Rotationsfläche liegt bzw. in die Schirmmembran 10 baulich integriert ist. Die Schirmmembran 10 ist zweckmäßig als Zuschnitt aus annähernd spitzwinklig dreieckförmigen Segmenten hergestellt, die jeweils ein zwischen zwei benachbarten Haltestellen 8, 9 und der Membranachse liegendes Feld abdecken und an ihren zueinander benachbarten Kanten durch Nähte miteinander verbunden sind, welche gegenüber den übrigen Membranbereichen verstärkte streifenförmige Zonen bilden. Diese Zonen können in einfacher Weise als Radial-Spannzüge 17 vorgesehen sein. Ein entsprechender, über den Umfang der Schirmmembran 10 ununterbrochen durchgehender Kanten-Spannzug 18 ist an den Kanten 15 der Schirmmembran 10 vorgesehen, wobei auch dieser Spannzug 18 zweckmäßig nicht über Zwischenglieder im Abstand zur Schirmmembran 10, sondern in der Rotationsfläche liegt und praktisch die Peripheriekante der Schirmmembran 10 bildet. Der Kanten-Spannzug 18 kann z.B. durch ein über Nähte mit der Schirmmembran verbundenes Band gebildet sein, das im Bereich jeder Haltestelle 8, 9 ohne weitere Festlegung durch Öffnungen von starren Halteplatten gezogen ist, welche mit zur Membranfläche etwa rechtwinkligen Bolzen gelenkig gegenüber den Enden des Gestänges 7 festgelegt sind. Die zugehörigen Enden der Radial-Spannzüge 17 sind im Bereich der Haltestellen 8, 9 nicht unmittelbar gegenüber dem Gestänge festgelegt, sondern enden in der Schirmmembran selbst. Die dem Membranzentrum 13 zugehörigen Enden 19 der Radial-Spannzüge 17 enden ebenfalls in der Schirmmembran 10, die im Zentrum eine zur Membranachse 11 etwa achsgleiche, annähernd kreisrunde Membranöffnung 21 aufweist. Von der diese Membranöffnung 21 begrenzenden Kante der Schirmmembran 10 gehen in Richtung zur gedachten Trichterspitze der Rotationsfläche 12 End-Spannzüge 20 aus, deren von der Schirmmembran 10 entfernte Enden gegenüber dem Schirmträger 3 bzw. dem Tragmast 4 auf Zug festgelegt sind. Die End-Spannzüge 20 liegen in Draufsicht auf die Schirmmembran 10 zwischen den Radial-Spannzügen 17, sind also gegenüber diesen um die Membranachse 11 um eine halbe Segmentteilung versetzt. Die spitzwinklig zur Membranachse 11 liegenden End-Spannzüge 20 sind zur Schirmmembran 10 progressiv verbreitert und bilden mit ihren einander zugekehrten Seitenkanten bogenförmige Begrenzungskanten der Schirmmembran 10. Die End-Spannzüge 20 sind leicht lösbar in Gegenglieder des Tragmastes 4 eingehängt, und die Membranöffnung 21 ist so groß gewählt, daß sie bei zusammengeklappter Membranhalterung 6 zur Demontage nach oben von der Membranhalterung 6 abgezogen werden kann bzw. daß die Schirmmembran zur Montage von der Mastspitze her über die Membranhalterung gestreift werden kann.

Das Gestänge 7 der Membranhalterung 6 ist im wesentlichen durch eine der Anzahl der Membran-Haltestellen 8, 9 gleichende Anzahl von Speichenarmen 22 und Streben 23 gebildet, wobei die Speichenarme 22 in Öffnungslage im wesentlichen radial zur Membranachse 11 frei ausragen und zur Überführung in die Faltlage innerhalb der zugehörigen Axialebenen der Membranachse 11 so in Richtung zum Membranzentrum 13 geschwenkt werden, daß sie in Faltlage annähernd parallel zur Membranachse 11 um diese bzw. den Tragmast 4 herum verteilt sind. Die inneren Enden 26 der Speichenarme 22 sind zu diesem Zweck an einem Anlenkkopf 24 des Schirmträgers 3 gelagert, wobei dieser Anlenkkopf 24 zweckmäßig an dem Tragmast 4 im Bereich von dessen Mastspitze 31 vorgesehen ist. Das innere Ende 26 jedes Speichenarmes 22 liegt zweckmäßig etwa parallel zu dessen äußerem, die jeweils zugehörige Haltestelle 8, 9 aufweisenden Ende 27, das in Öffnungslage annähernd rechtwinklig zur Membranachse 11 bzw. annähernd parallel zur Steigungsrichtung des an ihm gehalterten Peripherieabschnittes der Schirmmembran 10 vorgesehen ist, so daß auf jeden Speichenarm 22 allenfalls nur sehr geringe Biegekräfte bzw. vor allem nur Druckkräfte wirken. Das innere, wesentlich kürzere Ende 26 jedes Speichenarmes 22, das in Faltlage ebenso wie das äußere, wesentlich längere Ende 27 annähernd parallel zur Membranachse 11 liegt, ist in Faltlage gegenüber dem äußeren Ende 27 zur Membranachse 11 hin versetzt und mit dem äußeren Ende 27 nach Art einer Abkröpfung über einen geradlinigen Zwischenabschnitt 32 verbunden. Jeder Speichenarm 22 ist mit einer einzigen Strebe 23 in Schirmlage abgestützt und bei seiner Faltbewegung geführt. Die inneren Enden 28 aller Streben 23 sind an einem gemeinsamen Anlenkkopf 25 angelenkt, der gegenüber dem Anlenkkopf 24 in Richtung zur Trichterspitze der Rotationsfläche 12 versetzt sowie gegenüber diesem in Richtung der Membranachse 11 lageveränderbar ist. Die an den Anlenkköpfen 24, 25 vorgesehenen Anlenkstellen liegen unmittelbar benachbart zum Außenumfang des jeweils zugehörigen Abschnittes des Tragmastes 4. Die äußeren Enden 29 der Streben 23 liegen stumpfwinklig zu deren Hauptabschnitten und sind nach außen abgewinkelt, so daß die Hauptabschnitte bei Faltlage des Gestänges 7 in Richtung zur Membranachse 11 mit Abstand von der Innenseite des jeweils zugehörigen äußeren Endes 27 des jeweiligen Speichenarmes 22 vorgesehen sind und ebenso wie dieses annähernd parallel zur Membranachse 11 liegen. Dadurch liegen die Speichenarme 22 im gefalteten Zustand in einer Hüllfläche, die zur Aufnahme der gefalteten Schirmmembran 10 im Bereich der äußeren Endabschnitte bzw. Enden 27 der Speichenarme 22 erweitert ist. Die äußeren Enden 29 der Streben 23 sind jeweils am zugehörigen Speichenarm 22 in einer Anlenkstelle 30 angelenkt, die näher beim Anlenkkopf 24 als bei der Haltestelle 8, 9 liegt, wobei der Abstand der Anlenkstellen 30 von der Membranachse 11 etwa einem Drittel des zugehörigen Abstandes der Membran-Haltestelle 8, 9 entspricht. In Schirmlage liegen die Anlenkstellen 30 der den Eck-Haltestellen 8 zugehörigen, längeren Eck-Speichenarme 22 in einem etwas größeren Radialabstand zur Membranachse 11 als die Anlenkstellen 30 der den Kanten-Haltestellen 9 zugehörigen Kanten-Speichenarme 22, während in Faltlage alle Anlenkstellen 30 etwa in einer gemeinsamen, zur Membranachse 11 rechtwinkligen Ebene liegen. Zu diesem Zweck sind die inneren Enden 28 der den Eck-Speichenarmen 22 zugehörigen Eck-Streben 23 um einige Zentimeter näher bei der gedachten Trichterspitze der Rotationsfläche 12 als die entsprechenden Anlenkstellen der den Kanten-Speichenarmen 22 zugehörigen Kanten-Streben 23 vorgesehen.

Das Gestänge 7 bzw. der zugehörige Mastabschnitt liegt in Schirmlage im wesentlichen vollständig benachbart zur Trichterinnenseite der Rotationsfläche 12, also benachbart zu deren im Querschnitt konvexen Krümmungsseite, welche entsprechend der dargestellten Ausführungsform zweckmäßig die Ober- bzw. Außenseite der Schirmmembran 10 bildet, so daß also das Gestänge 7 im wesentlichen vollständig oberhalb der Schirmmembran 10 vorgesehen ist, jedoch über die Ebene, in welcher die Membran-Haltestellen 8 liegen, nicht oder nur unwesentlich vorsteht. In Faltlage liegen die Hauptabschnitte der Streben 23 ebenso wie die inneren Enden 26 der Speichenarme 22 nahezu an der Außenseite des Tragmastes 4 an. In dieser Faltlage ist die Schirmmembran 10 im Bereich über ihren Umfang verteilter, streifenförmiger Radialzonen, insbesondere im Bereich der Radial-Spannzüge 17, im Axialschnitt jeweils so zu einer haarnadelförmigen Schlaufe gefaltet, daß die Schlaufenscheitel zwischen den Enden 26, 27 der Speichenarme 22 nahe benachbart bei den äußeren Enden 29 der Streben 23 liegen und von jedem Schlaufenscheitel zwei annähernd parallel bzw. unter wenigen Winkelgraden zueinander divergierende Schlaufenschenkel 33, 34 ausgehen, von denen einer zur Membran-Peripherie 14 bzw. zur zugehörigen Membran-Haltestelle 8, 9 und der andere zum Membranzentrum bzw. zum zugehörigen End-Spannzug 20 verläuft, der auch in Verlängerung des jeweils zugehörigen Radial-Spannzuges 17 liegen kann. Zweckmäßig ist in Faltlage der innere Schlaufenschenkel 34 oder der äußere Schlaufenschenkel 33 straff gespannt, so daß die Schirmmembran in der Faltlage in diesem Bereich eine genau definierte Lage einnimmt. Zu diesem Zweck greift am Schlaufenscheitel ein federgespanntes Zugglied 35 an, das etwa in Verlängerung der Schlaufenschenkel 33, 34 vom Schlaufenscheitel etwa parallel zum Speichenarm 22 in Richtung zu dessen innerem Ende 26 weggeführt, an einer an der Innenseite des Speichenarmes 22 vorgesehenen Umlenkung 36 in etwa entgegengesetzter Richtung umgelenkt und mit seinem von der Schirmmembran 10 entfernten Ende unter Zwischenschaltung einer Zugfeder an einer Anlenkstelle 37 der zugehörigen Strebe 23 angelenkt ist. Die Anlenkstelle 37 ist somit an einem Bauteil vorgesehen, das, weil die Anlenkstelle 30 der Strebe 23 im Abstand von der Umlenkung 36 bzw. zwischen dieser und dem Schlaufenscheitel liegt, bei der Faltbewegung des Gestänges 7 eine Relativbewegung gegenüber der Umlenkung 36 derart ausführt, daß die Anlenkstelle 37 in Schirmlage wesentlich näher bei der Umlenkung 36 liegt und dadurch die am Zugglied 35 befestigte Zone der Schirmmembran 10 zur Entfaltung freigibt. Greift das zugehörige Ende des Zuggliedes 35, beispielsweise über eine Schlaufe, in Radialrichtung der Schirmmembran über einen geringen Weg selbsteinstellend bewegbar in die Schirmmembran ein, so kann sich dieses Ende des Zuggliedes 35 von selbst gegenüber der Schirmmembran 10 so ausrichten, daß beide Schlaufenschenkel 33, 34 gleichmäßig gespannt sind. Durch das äußere abgewinkelte Ende 29 der Strebe 23 haben die jeweiligen Schlaufenschenkel 33, 34 mit dem zugehörigen Schlaufenscheitel zwischen dem Hauptabschnitt dieser Strebe 23 und dem gegenüberliegenden Endabschnitt des Speichenarmes 22 einen Aufnahmeraum, in welchem sie gegenüber dem Speichenarm 22 und der Strebe 23 im wesentlichen berührungsfrei liegen und durch das Gestänge 7 beim Falten nicht beschädigt werden können. Die Schlaufenschenkel 33, 34 können im wesentlichen etwa gleich lang sein, so daß also in Faltlage zumindest die Kanten-Haltestelle 9 etwa in Höhe der Anlenkung der Schirmmembran 10 an den End-Spannzügen 20 liegt. Die Angriffsstellen 38 der Zugglieder 35 an der Schirmmembran 10 liegen auf einem Zwischenkranz um die Membranachse 11, welcher in Schirmlage etwa in der Mitte zwischen der Peripherie 14 und dem Membranzentrum 13 vorgesehen ist. Gegenüber den Angriffsstellen 38 liegen die Anlenkstellen 30 und die Umlenkungen 36 in Schirmlage geringfügig zur Membranachse 11 hin versetzt, wobei die Anlenkstellen 30 im Bereich der äußeren Enden der Zwischenabschnitte 32 vorgesehen sind.

Es ist zwar denkbar, zur Faltung des Schirmes den unteren Anlenkkopf 25 gemeinsam mit den Anlenkstellen der End-Spannzüge 20 gegenüber dem Schirmträger 3 verfahrbar anzuordnen, jedoch liegt dann die Schirmmembran 10 in gefaltetem Zustand verhältnismäßig tief. Damit die Schirmmembran 10 bei relativ geringer Bauhöhe des Schirmes auch in Faltlage über Standhöhe liegen kann, ist der obere Anlenkkopf 24 an einem Schaftteil 39 vorgesehen, der an bzw. in dem rohrförmigen Tragmast 4 aus seiner Schirmlage in seine Faltlage nach außen bzw. oben verfahrbar gelagert ist. Dieser Schaftteil 39 weist an seinem äußeren Ende die Mastspitze 31 auf, die mit einer nach unten offenen Abdeckkappe 40 versehen ist.

Die Konsole 5 weist ein an zwei gegenüberliegenden Seiten annähernd auf voller Weite offenes Konsolengehäuse 41 auf, an dessen Oberseite eine rohrförmige Konsolenmuffe 42 befestigt ist. In diese Konsolenmuffe 42 ist das untere Ende des Tragmastes 4 eingesteckt und beispielsweise mit über seinen Umfang gleichmäßig verteilten, selbsthemmenden Spannkeilen 43 gesichert. In einer das untere Ende des Tragmastes 4 bildenden Lagerhülse ist eine in der Mastachse liegende, rohrförmige Stellspindel 44 mit Gewinde gelagert, deren unteres Ende axial gesichert in der oberen Wandung des Konsolengehäuses 41 gelagert und vom Inneren des Konsolengehäuses 41 her zum Drehen zugänglich ist. Durch Verdrehen der Stellspindel 44 kann die Höhenlage des Tragmastes 4 und damit der Membranhalterung 6 gegenüber der Konsole 5 verändert werden. Das untere Ende des Konsolengehäuses 41 ist lösbar an einer Fußplatte 45 befestigt, die auf einem im Boden, in einer Gebäudedecke oder dgl. verankerten, ringscheibenförmigen Tragsockel 46 leicht lösbar durch Stehbolzen 47 befestigt werden kann, welche ebenfalls im Boden oder dgl. verankert sind und den Tragsockel 46 sowie die Fußplatte 45 durchsetzen. Dadurch kann der Schirm 1 leicht als Ganzes so entfernt werden, daß keine über die Boden- bzw. Deckenoberseite vorstehenden Teile verbleiben, wobei eine ggf. im Boden oder dgl. vorgesehene Aufnahmeöffnung für den Tragsockel 46 dann mit einem Blinddeckel verschlossen werden kann. Die Konsole 5 ist von einer nach oben degressiv verjüngten Abdeckhülse 48 abgedeckt, die von der Bodenoberseite bis über die Konsolenmuffe 42 an den Umfang des Tragmastes 4 reicht und entlang diesem so nach oben geschoben werden kann, daß die Konsole 5 vollständig freiliegt bzw. das Konsolengehäuse 41 geöffnet leicht zugänglich ist.

Zur Überführung der Membranhalterung 6 bzw. der Schirmmembran 10 zwischen der Schirm- und der Faltlage ist ein Schirmantrieb 49 vorgesehen, der zweckmäßig im wesentlichen vollständig innerhalb des Tragmastes 4 verdeckt liegt. Der Schirmantrieb 49 kann beispielsweise hydraulisch oder pneumatisch ausgebildet sein, wobei er dann beispielsweise einen Arbeitszylinder aufweist, dessen Kolbenstange unmittelbar auf den Schaftteil 39 wirkt. Im dargestellten Ausführungsbeispiel weist der Schirmantrieb 49 einen als Spindelmotor ausgebildeten Elektromotor 50 auf, der im unteren Ende des Tragmastes 4 liegt und eine an sein oberes Ende anschließende, beispielsweise als Teleskopspindel ausgebildete Gewindespindel 51 antreibt, deren oberes Ende mit dem unteren Ende des Schaftteiles 39 verbunden ist und diesen aus dem Außenrohr des Tragmastes 4 ausfährt bzw. ihn in dieses hineinzieht. Das Konsolengehäuse 41 ist zur Aufnahme mindestens eines Energiespeichers 52, beispielsweise zweier aufeinandergestellter Akkumulatoren bestimmt, über die der Schirmantrieb 49 gespeist werden kann. Der Energiespeicher könnte, insbesondere wenn der Schirmantrieb wenigstens teilweise als Fluid-Antrieb ausgebildet ist, auch einen Druckspeicher oder dgl. enthalten. Zweckmäßig ist die Speicherkapazität des Energiespeichers 52 mindestens so groß, daß er bei voller Aufladung wenigstens für einen Faltvorgang der Membranhalterung 6 reicht, so daß in jedem Fall, auch bei Ausfall einer externen Energiequelle, sichergestellt ist, daß der Schirm in seine geschützte Ruhelager überführt werden kann.

Obwohl der Schirm, ggf. mit weiteren gleichartigen Schirmen, auch über eine externe Energieversorgung betrieben bzw. ein- und ausgeschaltet werden kann, ist es besonders zweckmäßig, denn er drahtlos über eine Funksteuerung zu betätigen ist. Hierzu weist er zweckmäßig eine an der Mastspitze vorgesehene Funkantenne 53 sowie einen Funk-Empfangsteil 54 und einen diesem zugeordneten Verstärkerteil 55 auf, die in einfacher Weise raumsparend unter der Abdeckkappe 40 vorgesehen sein können und zweckmäßig über elektrische Leitungen mit dem Schirmantrieb 49 bzw. einem zugehörigen Schaltglied verbunden sind, die in dem Schaftteil 39 bzw. dem Tragmast 4 verlegt sind.

Für die beschriebene oder eine anders ausgebildete Abschirmung ist gemäß der Erfindung des weiteren mindestens ein Lichtenergie-Absorber 56 vorgesehen, der zur Energiespeisung des Schirmantriebes 49 dient. Je nach Leistungsverhältnis kann der Absorber 56 den Schirmantrieb 49 direkt speisen und/oder zur Energieaufladung an den Energiespeicher 52 angeschlossen sein, wobei es im Falle eines Fluid-Antriebes denkbar ist, daß eine über die absorbierte Energie angetriebene Schwingankerpumpe oder dgl. vorgesehen ist, über welche ein Druckspeicher aufgeladen wird. Der Absorber 56 kann am Tragmast 4, oberhalb der Schirmmembran 10, beispielsweise im Bereich der ausgefahrenen Mastspitze, außerhalb der Peripherie 14 der Schirmmembran oder an anderer Stelle vorgesehen sein. Eine besonders vorteilhafte Ausbildung ergibt sich jedoch, wenn der Absorber 56 im Bereich, jedoch berührungsfrei gegenüber der Schirmmembran 10 etwa in einer Ebene vorgesehen ist, in welcher auch die Membran-Haltestellen 8, 9 liegen. Der Absorber 56 reicht dabei zweckmäßig annähernd bis zum Schirmträger 3 bzw. zum Anlenkkopf 24, hat jedoch gegenüber der Membranachse 11 eine kleinere Radialerstreckung als die Schirmmembran 10. Besonders zweckmäßig ist es, wenn der Absorber 56 unmittelbar an der Membranhalterung 6 bzw. deren Gestänge 7 im wesentlichen starr befestigt ist, so daß keine gesonderten Träger erforderlich sind. Bei faltbarer Ausbildung der Membranhalterung 6 ist der Absorber 56 zweckmäßig in einzelne, segmentartige, gleiche Absorberteile 57 unterteilt, die radialstrahlartig zur Membranachse 11 liegen und in einer der Anzahl der Speichenarme 22 entsprechenden Anzahl vorgesehen sind. Die Absorberteile 57 sind in Form von radial zur Membranachse 1 hintereinander liegenden Solarzellen vorgesehen, die versenkt bzw. im wesentlichen bündig in Flächenkörpern 58 angeordnet sind, welche radial nach außen verbreitert sind. Diese Flächenkörper 58 bilden in Faltlage gemäß Fig. 4 eine die Membranhalterung sowie die Schirmmembran 10 auf dem zugehörigen Teil der Länge bzw. Höhe im wesentlichen dicht umschließende, an die Abdeckkappe 40 im wesentlichen dicht anschließende Schutzhülle 59, die im dargestellten Ausführungsbeispiel bis geringfügig unterhalb den beschriebenen, über den Umfang durchgehenden Schlaufenscheitel der gefalteten Schirmmembran 10 reicht. Die Flächenkörper 58 können dabei mit ihren Längskanten im wesentlichen stumpf aneinander anschließen. Bei der Ausführungsform nach Fig. 5 überdecken die Flächenkörper 58a einander mit ihren Längsrändern, wobei bevorzugt jeweils der an einem Eck-Speichenarm 22a vorgesehene Flächenkörper 58a die beiden beiderseits benachbarten Flächenkörper außen übergreift. Ansonsten sind in Fig. 5 für einander entsprechende Teile die gleichen Bezugszeichen wie in den übrigen Figuren, jedoch mit dem Index "a" verwendet. In Fig. 5 ist die gefaltete Schirmmembran strichliert angedeutet. Die Flächenkörper 58 sowie die Absorberteile 57 liegen im dargestellten Ausführungsbeispiel jeweils symmetrisch zur Axialebene des zugehörigen Speichenarmes unmittelbar an dessen von der Schirmmembran 10 abgekehrten Oberseite so an, daß sie dessen abgewinkelten Verlauf folgen und sich von den inneren Enden 26 über die Zwischenabschnitte 32 bis in die den Enden 27 zugehörenden äußeren Endabschnitte entsprechend abgewinkelt erstrecken. Die Flächenkörper 58 liegen daher bei gefaltetem Schirm in der genannten, nach unten erweiterten Hüllfläche. Die inneren Enden 60 der Flächenkörper 58 sind - bezogen auf die Schirmlage - nach oben abgekröpft und untergreifen die Abdeckkappe 40 im Bereich von deren unterem Rand, derart, daß sie in Faltlage in die Abdeckkappe 40 nach oben eingreifend annähernd an deren Innenumfang anschließen und so eine Fortsetzung der nach oben annähernd kegelstumpfförmig verjüngten Abdeckkappe 40 bilden.

Wie Fig. 5 zeigt, kann die Schutzhülle 59 gemäß der Erfindung auch unabhängig von dem Absorber vorgesehen bzw. einer Abschirmung zugeordnet sein, die völlig anders als der beschriebene Schirm ausgebildet ist. Es ist auch denkbar, die Schutzhülle so vorzusehen, daß sie nur die gefaltete Schirmmembran, nicht jedoch die Membranhalterung abdeckt, wofür z.B. die Flächenkörper an den Innen- bzw. Unterseiten der Speichenarme angebracht sein könnten. Ferner könnten die Speichenarme selbst unmittelbar als beispielsweise hohle Segmentprofile der Schutzhülle ausgebildet sein bzw. einteilig von ihnen seitlich abstehende Segmentstege der Schutzhülle aufweisen. Die Flächenkörper 58 können aber auch leicht lösbar angebracht und dadurch jederzeit auswechselbar sein. Durch die beschriebene Ausbildung nimmt der Absorber 56 auch dann Licht- bzw. Wärmeenergie auf, wenn der Schirm geschlossen ist.

In den Figuren 8 bis 10 ist der obere, als Halterungsträger vorgesehene Anlenkkopf 24 deutlicher erkennbar, der im wesentlichen aus einem unteren und einem oberen Lagerflansch 61, 62 besteht. Der untere Lagerflansch 61 ist mit einem Muffenansatz in den Schaftteil 39 eingesteckt und unmittelbar an diesem befestigt. An einem über den Schaftteil 39 radial vorstehenden Sternkranz weist der Flanschteil 61 nutförmige, zu einem Kreis um die Membranachse etwa tangential liegende Lageröffnungen auf, in die die Speichenarme 22 mit an ihren inneren Enden 26 vorgesehenen, seitlich vorstehenden Lagerbolzen von oben derart eingelegt werden können, daß die inneren Enden 26 zwischen jeweils zwei benachbarte Sternarme eingreifen. Mit entsprechenden Sternarmen des Lagerflansches 62, der auf den Lagerflansch 61 aufgesetzt wird, werden dann die Lageröffnungen an ihren offenen Oberseiten abgedeckt, so daß die Lagerbolzen 63 gesichert sind. Der obere Lagerflansch 62 weist eine den Schaftteil 39 schließende Stirnwand auf, an welcher die Abdeckkappe 40 mit einem vertikalen, zentralen Gewindebolzen 64 befestigt ist, der außerdem an seinem oberen Ende die Funkantenne 53 und innerhalb der Abdeckkappe 40 auf einer Konsole die Empfangs- und Verstärkerteile 54, 55 trägt. In der Stirnwand des Lagerflansches 62 ist ein exzentrisch liegender Durchbruch für die Hindurchführung der elektrischen Leitungen vorgesehen. In Fig. 8 ist die der Faltlage zugehörige Stellung eines Flächenkörpers 58 strichpunktiert angedeutet.

In den Figuren 11 und 12 ist der, ebenfalls einen Halterungsträger bildende untere Anlenkkopf 25 dargestellt. Wie Fig. 12 zeigt, ist der Tragmast 4 bzw. dessen Außenrohr im wesentlichen über seine gesamte Länge als kanneliertes Rohrprofil mit im wesentlichen zylindrischem Innenquerschnitt und regelmäßig polygonalem Außenquerschnitt ausgebildet, wobei die Verbindungsflächen zwischen den Polygonecken des Außenquerschnittes im Querschnitt mit einem Krümmungsradius konkav gekrümmt sind, der größer als der Radius und kleiner als der Durchmesser des Außenumfanges des Tragmastes 4 ist. Die Anzahl der Polygonecken des Querschnittes des Tragmastes 4 ist beispielsweise etwa um ein Viertel kleiner als die Anzahl der Speichenarme 22, wobei durch den kannelierten Querschnitt über den Umfang verteilt Wandungszonen geringerer und Wandungszonen größerer Dicke gebildet sind. Im Bereich der Wandungszonen größerer Dicke, die bei den Polygonecken liegen, sind am Innenumfang des Tragmastes 4 Längsführungen 65 in Form von Nuten vorgesehen, in welche der Schaftteil 39 mit an seinem Außenumfang vorstehenden Führungsteilen 66, beispielsweise Längsstegen, gleitbar eingreift, so daß der Schaftteil 39 gegenüber dem Tragmast 4 verdrehgesichert Geführt ist. Das muffenförmige Gehäuse des Anlenkkopfes 25 weist auch einen kannelierten, an den Außenquerschnitt des Tragmastes 4 angepaßten Innenquerschnitt sowie einen entsprechend vergrößert kannelierten Außenquerschnitt geeigneter Teilung auf. In dem lagestarr am Tragmast 4 angeordneten Gehäuse des Anlenkkopfes 25 ist verkapselt ein Endschalter 67 angeordnet, der als berührungsloser Magnetschalter ausgebildet sein kann und dem im Bereich des unteren Endes des Schaftteiles 39 ein im wesentlichen in dessen Inneren liegendes Auslöseglied 68 in Form beispielsweise eines Permanentmagneten zugeordnet ist. Der Endschalter 67 und das Auslöseglied 68 sind gegeneinander in ihrer relativen Bewegungsrichtung justierbar, wobei der Endschalter 67 auf einer Justierspindel 69 angeordnet ist, die parallel zur Membranachse in dem Anlenkkopf 25 gelagert und zur Betätigung von außen her zugänglich ist. Der Endschalter 67 dient zur Abschaltung des Schirmantriebes 49 am Ende der Faltbewegung, wobei ein weiterer, nicht näher dargestellter Endschalter auch zur Abschaltung am Ende der Öffnungsbewegung vorgesehen und diesem Endschalter entweder dasselbe Auslöseglied 68 oder ein anderes zur Betätigung zugeordnet sein kann. Dieser weitere Endschalter 67 kann beispielsweise im Inneren des Tragmastes 4 vorgesehen sein.

Wie die Figuren 13 und 14 zeigen, ist der jeweilige Speichenarm 22 aus zwei geraden, im Querschnitt flachovalen Rohrstücken, zwei Endstücken und einem Zwischenstück zusammengesetzt, die durch Zusammenstecken aneinander gereiht und gegeneinander lagegesichert sind. Ein Endstück bildet das innere Ende 26, während das Zwischenstück die Anlenkstelle 30 und die Umlenkung 36 aufweist und den abgewinkelten Übergang zwischen dem Zwischenabschnitt und dem äußeren Endabschnitt bildet. Das andere Endstück bildet das äußere, die Membran-Haltestelle 8 bzw. 9 tragende Ende 27 und ist als Stab in den anschließenden Rohrteil 70 so eingesteckt, daß es zur Justierung in seiner Längsrichtung lageverändert werden kann, wodurch der Abstand der Membran-Haltestelle von der Membranachse 11 so einzustellen ist, daß die Schirmmembran 10 in der Schirmlage die gewünschte Spannung aufweist. Im dargestellten Ausführungsbeispiel ist der Endstab 71 durch eine innerhalb des Rohrteiles 70 liegende Druckfeder nach außen federbelastet, so daß er selbstnachstellend justiert wird. Es ist aber auch denkbar, den Endstab 71, beispielsweise mit einer querliegenden Klemmschraube gegenüber dem Rohrteil 70 festsetzbar auszubilden, so daß er in der jeweiligen Justierlage starr gegenüber dem übrigen Speichenarm 22 festgelegt ist. Am äußeren Ende 27 weist der Endstab 71 an seiner Unterseite eine Gewindebohrung auf, in welche ein Schraubbolzen eingeschraubt ist, der die Haltelasche 72 für den Kanten-Spannzug 18 der Schirmmembran 10 trägt. Die größere Querschnittserstreckung des länglichen Querschnittes des Speichenarmes 22 ist aufrecht vorgesehen. Auch die Strebe 23 besteht aus einem geradlinigen Rohrteil und zwei an dessen Enden angesetzten Endstücken, die das innere Ende 28 und das äußere, abgewinkelte Ende 29 bilden.

In den Figuren 15 bis 17 ist die Anordnung und Ausbildung des Lichtenergie-Absorbers 56 noch besser erkennbar. Der Absorber 56 bzw. die Segment- oder Flächenkörper 58 der Schutzhülle sind wenigstens teilweise über Steckverbindungen 73 leicht lösbar an der Membranhalterung bzw. am Speichenarm 22 befestigt, wobei vorzugsweise an den Speichenarmen 22 über deren Länge verteilt zwei oder mehr Stecksockel 74 befestigt sind, in die Klammern 75 des Absorberteiles bzw. des Segmentkörpers eingreifen. Im Bereich des inneren Endes 26 ist der Flächenkörper mit einer Schraube gesichert. Der Flächenkörper 58 weist einen ebenen Mittelteil sowie gegen die Schirmmembran 10 stumpfwinklig abgewinkelte Randzonen auf und ist in Ansicht auch an seinem äußeren Ende spitzwinklig verjüngt. Die Absorberteile 57 sind hintereinander liegend in einen zentralen Längsausschnitt des Flächenkörpers 58 eingelegt und im Bereich ihrer Kanten abgedichtet, wobei der Längsausschnitt an der Innenseite des Flächenkörpers 58 durch eine Längsplatte abgedeckt ist, die Belüftungsöffnungen für die Absorberteile 57 aufweisen kann und die Klammern 75 trägt.

Zur Festlegung der End-Spannzüge 20 gegenüber dem Tragmast 4 sind Spannlenker 76 vorgesehen, die zweckmäßig in einer der Zahl der Polygonecken des Mastquerschnittes entsprechenden Anzahl an der Außenseite des Tragmastes 4, und zwar jeweils im Bereich einer Polygonecke, angelenkt sind. Jeder Spannlenker 76 ist zu diesem Zweck um eine zur Membranachse 11 rechtwinklige Achse gelenkig an einem Lagerstück 77 gelagert, das mit einer prismenförmigen Aufnahme auf die zugehörige Polygonecke des Tragmastes 4 aufgesetzt ist. An seinem dem EndSpannzug 20 zugehörigen freien Ende weist der Spannlenker 76 eine längsgeschlitzte Kederhülse zur leicht lösbaren Aufnahme eines Keders auf, der am zugehörigen Ende des End-Spannzuges 20 vorgesehen ist. Dadurch kann die Schirmmembran 10 nicht nur im Bereich der Membran-Haltestellen 8, 9, sondern auch im Bereich des Membran-Zentrums 13 sehr einfach und unkompliziert gelöst und nach entsprechend einfachem Lösen von den Zuggliedern 35, beispielsweise über Karabinerhaken, als Ganzes nach oben über die gefaltete Membranhalterung 6 abgenommen werden. Das kannelierte Rohrprofil des Tragmastes 4 besteht zweckmäßig ebenso wie der Schaftteil 39 aus Aluminium, während die Konsole 5 im wesentlichen aus Stahl als Schweißkonstruktion ausgeführt ist.

In den Figuren 20 bis 23 sind für einander entsprechende Teile die gleichen Bezugszeichen wie in den übrigen Figuren, jedoch in den Figuren 20 bis 22 mit dem Index "b" und Fig. 23 mit dem Index "c" verwendet.

Bei der Ausführungsform nach den Figuren 20 bis 22 sind mindestens zwei, insbesondere drei oder mehr schalen- bzw. rinnenförmige Segmentkörper 58b vorgesehen, die im Querschnitt unterschiedlich ausgebildet bzw. ungleichmäßig um die Membranachse 11b verteilt sein können, zweckmäßig jedoch gleich ausgebildet und in gleichen Winkelabständen um die Membranachse 11b verteilt sind. Bei quadratischer oder rechteckiger Grundform der Schirmmembran 10b sind zweckmäßig vier deren Eckbereichen zugeordnete Segmentkörper 58b zur Bildung der Schutzhülle 59b vorgesehen, wobei diese Segmentkörper 58b unmittelbar als tragende Eck-Speichenarme ausgebildet und beispielsweise mit dem äußeren Ende 29b der jeweils zugehörigen Strebe 23b an ihren Innenseiten gelenkig verbunden sind. Die Segmentkörper 58b reichen somit in Schirmlage wenigestens annähernd bis an die im Bereich der Ecken zu messende maximale Radialerstreckung der Schirmmembran oder sogar darüber hinaus, so daß sie die Schirmmembran in Faltlage über deren gesamte Faltlänge nach außen abdecken. Die inneren Enden 26b der Segmentkörper 58b sind in Ansicht in der Breite verjüngt und in Seitenansicht gegenüber dem jeweils zugehörigen, im wesentlichen über die Restlänge geradlinigen Abschnitt des Segmentkörpers 58b so abgewinkelt, daß diese inneren Enden 26b in Faltlage einen oberen, nach oben spitzwinklig verjüngten Endabschnitt der Schutzhülle 59b bilden, der an das obere Ende des oberen Anlenkkopfes 24b oder darüber an den Tragmast 4b anschließt. Die Rinnenflanken des jeweiligen, in Faltlage stehenden Segmentkörpers 58b liegen unter einem sich zur Membranachse 11b öffnenden Winkel zueinander, der je nach Anzahl der Segmentkörper stumpfwinklig, rechtwinklig oder spitzwinklig sein kann. Im dargestellten Ausführungsbeispiel entspricht das Querschnittsprofil der Segmentkörper 58b im wesentlichen einem an der Basisseite offenen Trapez, so daß sich eine im Querschnitt polygonale Form der Schutzhülle 59b ergibt, jedoch kann das Querschnittsprofil auch gekrümmt sein. Die Enden der Rinnenflanken des Querschnittsprofiles sind einwärts zu etwa gegen die Membranachse 11b gerichteten Randstegen 78 abgewinkelt und tragen an diesen Dichtungsprofile 79, mit welchen benachbarte Segmentkörper 58b in Faltlage aneinander anliegen, so daß die gesamte Schutzhülle 59b praktisch staubdicht ausgebildet werden kann. Zu diesem Zweck ist das Rinnenprofil auch zweckmäßig an den freien Enden der Segmentkörper 58b durch Endwände geschlossen.

Zur Membranhalterung können, wie die Figuren 20 und 21 zeigen, auch frei mit der Membran mitlaufende Speichenarme 22b vorgesehen sein, die zwar am oberen Anlenkkopf 24b angelenkt, nicht jedoch über Führungslenker wie die Streben 23b zwangsläufig geführt werden, sondern auf die die Schwenkbewegung nur über die Schirmmembran 10b übertragen wird. Diese, über ihre gesamte Länge frei ausragenden und nur im Bereich der Membran-Haltestellen 9b an der Schirmmembran 10b bzw. am Kanten-Spannzug 18b schubfest angreifenden Speichenarme 22b wirken nur als federnde Druckstäbe zur radialen Druckabstützung der Membran-Haltestellen 9b gegenüber dem Tragmast 4b und können daher als verhältnismäßig dünne Rundstahlstäbe mit einem Querschnitt ausgebildet sein, der ein Mehrfaches kleiner als derjenige der lenkergeführten und im dargestellten Ausführungsbeispiel durch die Segmentkörper 58b gebildeten Speichenarme ist. Die Speichenarme 22b können in geringem Abstand unterhalb der Segmentkörper 58b am Anlenkkopf 24b angelenkt sein, wobei in diesem Fall je Kante 15b zweckmäßig drei Speichenarme 22b vorgesehen sind. Die Straffung der geöffneten Schirmmembran an ihrer Peripherie erfolgt im Bereich der an den Enden der Segmentkörper 58b vorgesehenen Membran-Haltestellen 8b zweckmäßig durch ein selbstnachstellendes Spannglied 27b, das beispielsweise einen über eine die Membran-Haltestelle bildende Umlenkung geführten, an der zugehörigen Ecke bzw. Kante der Schirmmembran 10b befestigten Spannzug aufweist, der unter Zwischenschaltung einer vorgespannten Zugfeder im Inneren des Segmentkörpers 58b festgelegt ist. Im Bereich der Membran-Haltestelle 9b erfolgt die Straffung durch die nach Art von Biegefederarmen wirkenden Speichenarme 22b.

Bei der Ausführungsform nach den Figuren 20 bis 22 ist der obere Anlenkkopf 24b starr am Tragmast 4b angeordnet und zur Faltung der untere Anlenkkopf 25b entlang der Membranachse 11b verschiebbar angeordnet. Dieser Anlenkkopf 25b, der beispielsweise auf dem Außenumfang des im Querschnitt quadratischen Tragmastes 4b nach Art einer Hülse verschiebbar gelagert sein kann, ist über eine Schafthülse 39b starr mit den unterhalb ihm liegenden Lagerstücken 77b für die End-Spannzüge 20b verbunden, so daß diese gemeinsam mit dem Anlenkkopf 25b verschoben werden. Zum Falten des Schirmes wird der Anlenkkopf 25b mit den zugehörigen Teilen vom Anlenkkopf 24b weg verschoben, bis die Segmentkörper 58b die Schutzhülle bilden. Die zwischen den Segmentkörpern 58b liegenden Teile der Schirmmembran können über Spannzüge oder dgl. in Richtung zur Membranachse 11b federnd vorbelastet sein, so daß sie mit Sicherheit vor dem Schließen der Schutzhülle in diese eingeholt werden. Der Schirmantrieb 49b kann beispielsweise einen innerhalb des Tragmastes 4b liegenden, über eine obere Umlenkung geführten Seilzug aufweisen, an dessen einen Trum der Anlenkkopf 25b zur Mitnahme befestigt ist und der über einen in der Konsole oder darunter liegenden Antrieb angetrieben wird, der somit leicht zugänglich außerhalb des Schirmes liegt und zum gleichzeitigen Betrieb mehrerer nebeneinander stehender Schirme verwendet werden kann. Die Membranöffnung 21b kann zwischen den End-Spannzügen 20 auch von bogenförmig einspringenden Kanten der Schirmmembran 10b begrenzt sein.

Bei der Ausführungsform nach Fig. 23 ist die Membranhalterung 6c bzw. deren Gestänge 7c so verkürzbar ausgebildet, daß es in Faltlage eine geringere Faltlänge bzw. Falthöhe einnimmt als die Radialerstreckung, die das Gestänge 7c bzw. die Speichenarme 22c in Schirmlage gegenüber der Membranachse 11c aufweisen. Die Faltlänge ist dabei höchstens etwa halb so groß wie die genannte Radialerstreckung. Es ist zwar denkbar, dies durch teleskopartig verkürzbare Ausbildung der Speichenarme 22c zu erreichen, jedoch ergibt sich eine besonders präzise und stabile Führung, wenn der jeweilige Speichenarm 22c aus mindestens zwei gelenkig miteinander verbundenen, unterschiedlich langen Armabschnitten 26c, 27c besteht, die - über ein zu den übrigen zugehörigen Gelenken paralleles Gelenk 80 so aneinander anschließen, daß sie aus der aneinander gereihten, gestreckten Schirmlage nur in einer Richtung gegeneinander in eine Faltlage geschwenkt werden können, in welcher ihre in Schirmlage unten liegenden Längsseiten einander gegenüberliegen; die Anordnung ist dabei zweckmäßig so getroffen, daß das freie, durch den äußeren Armabschnitt 27c gebildete Ende des Speichenarmes 22c in Faltlage etwa im Bereich desselben Längsabschnittes des Tragmastes 4c wie die Anlenkstelle des inneren Endes 28c der Strebe 23c am Anlenkkopf 25c liegt. Der innere Armabschnitt 26c ist somit gegenüber dem äußeren Armabschnitt 27c, insbesondere etwa um die Hälfte, kürzer. Die Armabschnitte 26c, 27c sind gesondert voneinander gegenüber dem Schirmträger bzw. Tragmast 4c durch Lenker oder dgl. geführt, wobei dem äußeren Armabschnitt 27c als Lenker die Strebe 23c und dem inneren Armabschnitt 26c ein gesonderter Führungslenker 81 zugeordnet ist, welcher mit den übrigen Führungslenkern 81 in einem gesonderten Anlenkkopf 82 des Tragmastes 4c angelenkt ist und der wesentlich kürzer als die Strebe 23c ist. Die Anlenkköpfe 24c, 25c sind lagestarr, beispielsweise über die Schafthülse 39c, miteinander verbunden und als Ganzes in Richtung der Membranachse 11c gegenüber dem Anlenkkopf 82 verfahrbar; da die Membranhalterung 6c in Faltlage eine sehr geringe Faltlänge aufweist, kann auch in diesem Fall der Anlenkkopf 82 starr am Tragmast 4c vorgesehen sein, während die Anlenkköpfe 24c, 25c verfahrbar am Tragmast 4c angeordnet sind. Es ist aber auch denkbar, den Anlenkkopf 82 an einem aus dem übrigen Tragmast ausfahrbaren Schaftteil derart vorzusehen, daß er wenigstens einen Teil der Relativbewegung gegenüber den Anlenkköpfen 24c, 25c gegenüber dem Tragmast 4c ausführt. Der Führungslenker 81 ist in Schirmlage entgegen der Strebe 23c unter einem etwas kleineren Winkel von beispielsweise annähernd 45° geneigt und etwa in der Mitte der Länge des inneren Armabschnittes 26c angelenkt. Der Anlenkkopf 82 liegt auf der vom Anlenkkopf 25c abgekehrten Seite des Anlenkkopfes 24c, also über diesem, wobei der Führungslenker 81 in Faltlage annähernd parallel zum Tragmast 4 an dessen Außenseite anliegt. Die beschriebenen Schlaufen der gefalteten Schirmmembran liegen in diesem Fall zwischen den gefalteten Armabschnitten 26c, 27c. Sind Absorber und/oder Schutzhüllen-Segmentkörper vorgesehen, so sind diese zweckmäßig ausschließlich an den äußeren Armabschnitten 27c angeordnet, wobei sie jedoch über die Gelenke 80 hinaus bis in den Bereich der inneren Armabschnitte 22c reichen können, so daß sie in Faltlage nach oben über die gefalteten Gelenke vorstehen.

Wie die Figuren 24 bis 26 zeigen, können auch zwei oder mehr gesonderte, nebeneinander stehende Schirme eine entsprechend großflächigere Abschirmung 1d bzw. 1e bzw. 1f bilden. Zweckmäßig sind dabei zur Abschirmung entsprechend größerer Grundflächen gleiche, insbesondere quadratische oder rechteckige Schirme 2 derart rasterförmig in Zeilen und Spalten nebeneinander angeordnet, daß sie mit gleich langen Peripheriekanten annähernd aneinander anstoßen, wobei die quer bzw. rechtwinklig dazu liegenden Peripheriekanten benachbarter Schirme miteinander fluchten. Soll die Abschirmung in Draufsicht an einer Seite über eine vorspringende und/oder an der anderen Seite über eine einspringende Ecke gemäß Fig. 24 verlaufen, so können in diesem Eckbereich Schirme mit von der quadratischen oder rechteckiger Schirmmembran-Grundform abweichender polygonaler Grundform derart vorgesehen sein, daß auch diese Schirmmembranen in gleicher Höhe wie alle übrigen Schirmmembranen liegen. Diese Schirme können dabei gleiche Schirmträger bzw. gleichartige Membranhalterungen wie die übrigen Schirme 2 aufweisen und unterscheiden sich von diesen lediglich in Bezug auf die Länge ihrer Speichenarme und in Bezug auf die Peripherieform ihrer Schirmmembranen, die im übrigen nach gleichen Rotationsflächen wie die Schirmmembranen 10 der übrigen Schirme 2 ausgebildet sind. Gemäß Fig. 24 sind für einen solchen Eckbereich, dessen Eckschenkel etwa unter 45° zueinander liegen, zwei gleiche Schirme 2g von in Draufsicht zu einer Axialebene symmetrischer, fünfeckiger Grundform der Schirmmembran vorgesehen, deren Symmetrieebene etwa in der Winkelhalbierenden des Eckbereiches liegt; ferner sind jeweils zwei Schirme 2h, 2i mit unregelmäßiger fünfeckiger Schirmmembran-Grundform vorgesehen, die jeweils drei im rechten Winkel zueinander liegende Peripheriekanten aufweisen und mit einer dazu schrägen Peripheriekante ebenfalls etwa in der Winkelhalbierenden des Eckbereiches der Abschirmung 1d liegen, derart, daß die beiden Formen dieser Schirme 2h, 2i spiegelsymmetrisch zu dieser Winkelhalbierenden ausgebildet sind. Schließlich sind Schirme 2k mit länglich rechteckiger Schirmmembran-Grundform vorgesehen, deren längere Peripheriekanten dem Kantenmaß der Schirme 2 entsprechen, wie das auch jeweils für zwei beiderseits der Winkelhalbierenden liegende Kanten der Schirm 2g und die von der Winkelhalbierenden abgekehrten Kanten der Schirme 2h, 2i der Fall ist. Ein Schirm 2g grenzt mit seiner kürzesten Peripheriekante an die einspringende Eckkante des Eckbereiches an; entlang der Winkelhalbierenden folgen auf diesen Schirm 2g zwei aneinander grenzende Schirme 2h, 2i, daraufhin der weitere Schirm 2g mit ebenfalls zur einspringenden Eckkante weisender kürzester Peripheriekante, wobei beiderseits der Winkelhalbierenden an diesen Schirm 2g zwei Schirme 2k angrenzen. Daraufhin folgen wiederum zwei nebeneinander stehende Schirme 2h, 2i, die an die vorspringende Eckkante angrenzen können und an deren voneinander abgekehrte Seiten wiederum jeweils ein Schirm 2k angrenzt. Alle Schirme grenzen mit gleich langen und in gleicher Höhe liegenden Peripheriekanten so aneinander an, daß praktisch eine lückenlose Abschirmung gegeben ist. Die Kanten der Schirme 2 des einen Winkelschenkels liegen unter dem genannten Eckwinkel zu den Peripheriekanten der Schirme 2 des anderen Eckschenkels.

Wie Fig. 25 zeigt, können zur Überbrückung des Eckbereiches auch Schirme 2e vorgesehen sein, deren Schirmmembranen tiefer oder höher als die der Schirme 2 der Eckschenkel liegen und diese im Bereich der Ecke übergreifen. Diese Schirme 2e könnten gleiche Schirme wie die Schirme 2 sein, sind jedoch im dargestellten Ausführungsbeispiel Schirme mit länglich rechteckiger Grundform ihrer Schirmmembranen, deren kürzere Peripheriekanten dem Kantenmaß der Schirme 2 entsprechen. Diese Schirme 2e sind in Draufsicht fluchtend bzw. in Verlängerung mit den Schirmen 2 des einen Eckschenkels angeordnet, so daß jeweils ein Schirm 2e einen Schirm 2 geringfügig übergreift. Die Schirme 2 des anderen Eckschenkels sind entsprechend dem Eckwinkel schräg zum anderen Eckschenkel so angeordnet, daß winkelförmige Lücken zwischen benachbarten Schirmmembranen der Schirme 2 von den Schirmmembranen der Schirme 2e überdeckt werden. Bei der Ausführungsform nach Fig. 25 ist somit zusätzlich zu den Schirmen 2 nur eine weitere Schirmgröße erforderlich.

Dies ist auch bei der Ausführungsform nach Fig. 26 der Fall, bei der die Abschirmung 1f statt der länglich rechteckigen Schirme 2e Schirme 2f mit annähernd kreisrunder Grundform der Schirmmembranen aufweist, wobei jedoch in diesem Fall kleine Lücken in der Abschirmung 1f frei bleiben können.

Die Schirmmembran besteht zweckmäßig aus einem schmutz- und/oder wasserabweisenden bzw. UV-beständigen Kunststoff. Besonders vorteilhaft ist ein Gewebe, z.B. ein PTFE-Gewebe, das zur knitterfreien leichten Faltbarkeit hoch flexibel ist. Obwohl eine beschichtete Ausbildung denkbar ist, ist zur Erzielung einer hohen Standzeit ein unbeschichtetes Membranmaterial besonders zweckmäßig. Durch Pigmentierung des Kunststoffes bzw. des Gewebefadens kann trotz sehr geringer Membrandicke die Lichtdurchlässigkeit stark gesenkt bzw. beeinflußt werden.

Wie die Ausführungsform nach den Figuren 27 bis 29 zeigt, können auch jeweils zwei oder mehr unmittelbar oder mittelbar benachbart zueinanderliegende Membran-Haltestellen 8m bzw. 9m so gegeneinander querbeweglich bzw. etwa parallel zur Ebene der Peripherie 14m oder tangential zu dieser an der Membran-Halterung 6m angeordnet sein, daß ihr Abstand voneinander in ansonsten ein und derselben Stellung der Membran-Halterung 6m verändert werden kann, sofern die Spannung der Schirmmembran 10 dies zuläßt. Die jeweils in dieser Weise einander zugehörigen Membran-Haltestellen 8m bzw. 9m sind zweckmäßig entgegen der Streckrichtung des sie verbindenden Abschnittes der Schirmmembran 10m gegeneinander federbelastet und zur Bewegung bzw. zur Spreizung entgegen dieser Federkraft so angebunden, daß sie beim Öffnen der Membran-Halterung 6m bzw. beim Straffen der Schirmmembran 10m selbsttätig voneinander weg bewegt werden, bis der sie verbindende Abschnitt der Schirmmembran 10m etwa gleich stark gestrafft bzw. gespannt ist wie die benachbarten Abschnitte. Die Anbindung erfolgt zweckmäßig unmittelbar durch diese beiden benachbarten Abschnitte der Schirmmembran 10m, die die zwischen ihnen liegenden Membran-Haltestellen 8m bzw. 9m entgegen der Federkraft auseinanderziehen und beim Schließen des Schirmes 2m die beiden zwischen ihnen liegenden Membran-Haltestellen 8m bzw. 9m so freigeben, daß diese sich allmählich und kontinuierlich unter Faltung des zwischen ihnen liegenden Segmentes der Schirmmembran 10m einander annähern. Die beiden, jeweils gegeneinander in eine annähernd unmittelbar zueinander benachbarte Faltlage bewegbaren Membran-Haltestellen 8m bzw. 9m sind zweckmäßig beide gegenüber der übrigen Membran-Halterung 6m gegenläufig und simultan bewegbar gelagert, obwohl es auch denkbar ist, jeweils nur eine einzige von zwei benachbarten Membran-Haltestellen gegenüber der übrigen Membran-Halterung 6m querbeweglich zu lagern und die andere Membran-Haltestelle in diesem Sinne unbeweglich vorzusehen.

Des weiteren ist zur Erzielung der genannten Querbewegung eine verschiebbare Lagerung der Membran-Haltestellen denkbar, jedoch ergibt sich eine wesentlich einfachere Ausbildung, wenn die Membran-Haltestellen 8m bzw. 9m hinsichtlich der Querbewegung schwenkbeweglich oder durch federnde Biegeverformung von Federarmen gelagert sind. Die Quergelenkachsen 85 der hierfür vorgesehenen Quergelenke 84 sind zweckmäßig etwa parallel zur Membranachse 11m bzw. etwa rechtwinklig zur Ebene der Peripherie 14m der Schirmmembran 10m etwa in der Mitte zwischen dieser Peripherie 14m und der Membranachse 11m vorgesehen, wobei sie gegenüber dieser Mitte geringfügig nach außen versetzt sein können. In diesen Quergelenken 84 sind Schwenkarme 83 gelagert, die in Schirmlage abgewinkelte bzw. V-förmig gabelartige Endabschnitte des jeweils zugehörigen Speichenarmes 22m bilden, während sie in Faltlage mit ihren einander zugekehrten Seitenflächen im wesentlichen so aneinander geklappt sind, daß sie eine geradlinige Fortsetzung des jeweils zugehörigen Speichenarmes 22m bilden.

Es ist denkbar, an einem Schirm nur zwei Membran-Haltestellen bzw. nur ein Paar solcher Haltestellen oder mehrere Paare, jedoch weniger als insgesamt Membran-Haltestellen vorgesehen sind, in der beschriebenen Weise querbeweglich anzuordnen, wobei z.B. nur die entlang der Kanten 15m oder nur die in Eckbereichen 16m der Schirmmembran 10m vorgesehenen Membran-Haltestellen 9m bzw. 8m querbeweglich sein können. Im dargestellten Ausführungsbeispiel sind alle Membran-Haltestellen in der beschriebenen Weise querbeweglich, und zwar jeweils paarweise derart, daß jeweils ein mittlerer Abschnitt jeder Kante 15m zwei einander zugehörige Membran-Haltestellen 9m aufweist, benachbart zu deren voneinander abgekehrten Seiten jeweils nur eine einzige weitere Membran-Haltestelle 8m liegt, die gleichzeitig eine Membran-Haltestelle des zugehörigen Eckbereiches 16m bildet. Da jeder Eckbereich 16m durch zwei in Schirmlage gespreizt auseinander liegende Membran-Haltestellen 8m bestimmt ist, ergibt sich eine Peripherieform der Schirmmembran 10m nach Art von abgeschrägten Ecken. Durch die beschriebene Ausbildung können jeweils mindestens zwei im Abstand zueinander liegende Membran-Haltestellen 8m bzw. 9m durch einen einzigen Speichenarm 22m gebildet sein, so daß die Gesamtzahl der Speichenarme wesentlich reduziert und dadurch auch die Kompaktheit des Schirmes in der Faltlage erhöht werden kann. Im dargestellten Ausführungsbeispiel ist für jede Kante 15m sowie für jeden Eckbereich 16m jeweils nur ein einziger Speichenarm 22m erforderlich, so daß bei einer rechteckigen Grundform der Schirmmembran 10m wesentlich weniger als zwölf, nämlich beispielsweise nur acht Speichenarme erforderlich sind.

Haben die den Kanten 15m bzw. den Eckbereichen 16m zugehörigen Quergelenkachsen 85 im wesentlichen gleiche Abstände von der Membranachse 11m und liegen z.B. sämtliche Quergelenkachsen 85 in einem gemeinsamen, kreisförmigen Kranz um die Membranachse 11m, so sind die Schwenkarme 83 der Eckbereiche 16m gegenüber denjenigen der Kanten 15m zweckmäßig entsprechend länger. Der spitzwinklige Spreizwinkel zwischen einander zugehörigen Schwenkarmen 83 liegt in der Schirmlage zweckmäßig zwischen 75 und 30°, vorzugsweise bei etwa 65° im Bereich der Kanten 15m und bei etwa 45° in den Eckbereichen 16m, so daß durch den kleineren Spreizwinkel in den Eckbereichen der Abstand zwischen einander zugehörigen Membran-Haltestellen 8m etwa gleich groß wie im Bereich der Kanten 15m ist. Demgegenüber auch etwa gleich groß ist zweckmäßig der Abstand zwischen gesonderten Membran-Haltestellen 8m, 9m, so daß über den Umfang der Schirmmembran 10m alle Abstände zwischen benachbarten Membran-Haltestellen etwa gleich groß sein können.

Die jeweilige Quergelenkachse 85 liegt radial außerhalb etwa gleich weit von der Anlenkstelle 30m der zugehörigen Strebe 23m entfernt, wie das zugehörige Gelenk 80m radial nach innen von dieser Anlenkstelle 30m entfernt ist. Die Quergelenke 84 sind zweckmäßig am radial äußeren Ende des unmittelbar am Anlenkkopf 24m angelenkten und ggf. im Gelenk 80m faltbar geteilten jeweils zugehörigen Speichenarmes 22m in einem Gelenkkopf vorgesehen. Für die beiden einander zugehörigen Membran-Haltestellen 8m bzw. 9m kann dabei eine gemeinsame Schwenkachse vorgesehen sein oder es können unmittelbar benachbart nebeneinanderliegende Quergelenkachsen 85 bzw. Quergelenke 84 vorgesehen sein, wobei die beiden einander zugehörigen Quergelenkachsen 85 parallel zueinander oder unter einem sich in Schirmlage nach oben oder unten öffnenden spitzen Winkel zueinander vorgesehen sein können; unter einem entsprechenden Winkel können sie in Schirmlage auch zur Membranachse 11m liegen. Die genannte Federkraft wird zweckmäßig durch mechanische Federn aufgebracht, welche im Bereich der Quergelenke 84 bzw. innerhalb der Spreizarme liegen können und unmittelbar auf die Schwenkarme 83 wirken. Mindestens zwei, insbesondere benachbarte bzw. benachbart angelenkte Spreizarme können, vorzugsweise unmittelbar und gegenläufig miteinander antriebsverbunden sein, beispielsweise über an ihnen befestigte, in den Quergelenkachsen 85 liegende und direkt ineinandergreifende Zahnsegmente, so daß sich eine zwangsgesteuert synchrone Bewegung ergibt. Im übrigen sind in den Figuren 27 bis 34 für einander entsprechende Teile die gleichen Bezugszeichen wie in den übrigen Figuren, jedoch mit unterschiedlichen Buchstaben-Indizes verwendet.

Wie die Figuren 28 und 29 ferner zeigen, sind die in Fig. 27 der Übersichtlichkeit halber nicht dargestellten Flächenkörper 58m der Schutzhülle 59m jeweils im Querschnitt ähnlich Fig. 22 annähernd trapezförmig, wobei jedoch dadurch, daß die Anzahl der Speichenarme 22m bzw. der Flächenkörper 58m größer als vier ist, in der Faltlage eine gewellte Außenform der Schutzhülle 59m entsteht, die ähnlich einer Umfangszahnung parallel zur Mittelachse liegende Vorsprünge und Vertiefungen bildet.

In den Figuren 30 bis 33 ist eine versenkbare Ausbildung des Schirmes 2n dargestellt, wobei es denkbar ist, den Schirm auch bei geöffneter Schirmmembran 10n, beispielsweise zum Zwecke der Wartung, der Reinigung oder dgl., in eine bodennahe Lage absenken zu können. Die Versenkbarkeit ist insbesondere jedoch auch für den in Schließlage gefalteten Schirm so vorgesehen, daß dieser in Nichtgebrauchslage über den Boden bzw. die Standebene des Schirmes weniger weit nach oben vorsteht als in dessen Gebrauchslage. Zu diesem Zweck ist das Konsolen-Gehäuse 41n rohrförmig und für die gegenüber der Standebene versenkte Befestigung sowie dafür dausgebildet, wenigstens den Tragmast 4n, vorzugsweise aber auch mindestens einen Teil der Länge der gefalteten Membran-Halterung 6n und der gefalteten Schirmmembran 10n teleskopartig verfahrbar aufzunehmen. Zu diesem Zweck ist am unteren Ende der Membran-Halterung 6n bzw. des Tragmastes 4n ein motorisch antreibbarer und beispielsweise über den beschriebenen Energiespeicher zu versorgender Läufer 86 vorgesehen, dessen Antriebsglieder zweckmäßig nicht gegenüber der Konsole 5n ortsfest gelagert, sondern ein an dem Tragmast 4n gelagerter Bestandteil des Schirmträgers 3n sind, mit welchem sie entlang des Gehäuses 41n aufwärts und abwärts laufen. Z.B. können die Antriebsglieder des Läufers 86 über den Umfang verteilte Rollen oder umlaufende und jeweils über Umlenkungen geführte Traktorbänder sein, die zur Erzielung eines ausreichend hohen Reibschlusses radial nach außen an die Innenseite des Gehäuses 41n angedrückt sind bzw. mit Zahnungen formschlüssig in Längszahnungen an der Innenseite des Gehäuses 41n eingreifen.

Bei der Ausführungsform nach den Figuren 30 bis 33 ist das Gehäuse 41n nach oben über die Standebene hinaus um einen Muffenteil 42n verlängert, der kürzer als der versenkte Abschnitt und zweckmäßig durch einen gesonderten, lösbaren Bauteil gebildet ist. Der gefaltete Schirm ist so weit versenkbar, daß das untere Ende seiner Schutzhülle 59n zumindest an das obere Ende des Gehäuses 41n anschließt und ein unterer Längsabschnitt eines Gestänges 7n bis unter die Standebene in das Gehäuse 41n eingreift. Dadurch bildet der formsteife Muffenabschnitt 42n mit der Schutzhülle 59n in der versenkten Stellung eine durchgehend formstabile Hülle für den Schirmträger 3n und die Schirmmembran 10n, wobei der so versenkte Schirm einen Pilon bildet, der beispielsweise mit einer Lichtquelle zur Beleuchtung seines Umfeldes versehen sein kann.

Gemäß Fig. 34 ist der Schirm 2p vollständig, d.h. insgesamt bis unter die Standebene, in dem Gehäuse 41p versenkbar, wobei dessen obere, in der Standebene liegende Öffnung mit einem geeigneten Deckel oder dgl. verschließbar sein kann, der auch Bestandteil der Mastspitze sein kann.

## Patentansprüche

1. Abschirmung (1) mit mindestens einem Schirm (2), der einen Schirmträger (3), eine in Schirmlage im wesentlichen vorgespannte sowie eine Rotationsfläche mit einer Trichterspitze definierende Schirmmembran (10) und eine Membranhalterung (6) mit Speichenarmen (22) zur Festlegung der, im wesentlichen unterhalb der Membranhalterung (6) angeordneten, Schirmmembran (10) gegenüber dem Schirmträger (3) im Bereich von Membran-Haltestellen (8, 9) aufweist, wobei die gegenüber einem Membranzentrum (13) näher bei einer Peripherie (14) der Schirmmembran (10) liegenden Membran-Haltestellen (8, 9) in einem Kranz um eine Membranachse (11) angeordnet sind, dadurch gekennzeichnet, daß die Membran-Haltestellen (8, 9) mindestens eines Schirmes (2) in einem von der Kreisform abweichenden Kranz liegen, daß dieser Schirm (2) unterschiedlich lange Speichenarme (22) aufweist, die etwa radial zur Membranachse (11) liegen und daß die Schirmmembran dieses Schirmes (2) wenigstens an einem längeren Speichenarm (22) als auch an dem jeweiligen kürzeren Speichenarm (22) so festgelegt ist, daß alle Speichenarme (22) durch tangentiale Halterung der Schirmmembran (10) im wesentlichen nur auf Druck belastet sind, wobei die Membran-Haltestelle (9) des jeweiligen kürzeren Speichenarmes (22) gegenüber der Membran-Haltestelle (8) des jeweiligen längeren Speichenarmes (22) zur Trichterspitze versetzt ist.

2. Abschirmung nach Anspruch 1, dadurch gekennzeichnet, daß die Schirmmembran (10) um die Membranachse (11) im wesentlichen trichterartig nach unten zu dem in der Höhe versetzten Membranzentrum (13) verjüngt ist und annähernd eine Minimalfläche, wie ein Katenoid, definiert, daß mindestens drei benachbarte Membran-Haltestellen (8, 9) in Draufsicht im wesentlichen in einer Geraden liegen und daß vorzugsweise alle Membran-Haltestellen (8 bzw. 9) mit gleichen Radialabständen von der Membranachse (11) jeweils in einer von mehreren zueinander versetzten Ebenen von Membran-Haltestellen (8, 9) vorgesehen sind.

3. Abschirmung nach Anspruch 1 oder 2, dadurch gekennzeichnet, daß die Membran-Haltestellen (8, 9) an den Ecken (16) und Kanten (15) eines Mehreckes, insbesondere annähernd auf einem Quadrat liegen, daß vorzugsweise die zwischen den Eck-Haltestellen (8) vorgesehenen Kanten-Haltestellen (9) etwa um ein der zugehörigen Steigung der Rotationsfläche (12) entsprechendes Maß tiefer als die Eck-Haltestellen (8) angeordnet sind und/oder daß die Zwischenabstände zwischen benachbarten Haltestellen (8, 9) an mindestens einer Mehreck-Kante (15) derart im wesentlichen gleich groß sind, daß gegenüber der Membranachse (11) unterschiedliche Winkelabstände zwischen den Haltestellen (8, 9) vorgesehen sind.

4. Abschirmung nach Anspruch 2 oder 3, dadurch gekennzeichnet, daß von der jeweiligen Membran-Haltestelle (8, 9) zum Membranzentrum (13) ein etwa in einer Axialebene der Membran-Grundfläche liegender Radial-Spannzug (17), wie eine Naht, im Bereich der Schirmmembran (10) verläuft, der an einem dem Membranzentrum (13) zugehörigen Ende (19) vorgespannt gegenüber dem Schirmträger (3) festgelegt ist, daß benachbarte Membran-Haltestellen (8, 9) über einen vorgespannten Kanten-Spannzug (18) der Schirmmembran (10) miteinander verbunden sind und daß vorzugsweise der jeweilige Radial-Spannzug (17) im Bereich der zugehörigen Haltestelle (8, 9) gegenüber dieser frei an der Schirmmembran (10) endet.

5. Abschirmung nach einem der vorhergehenden Ansprüche, dadurch gekennzeichnet, daß die Schirmmembran (10) mit der Membranhalterung (6) gegen das Membranzentrum (13) faltbar ausgebildet ist und daß die Schirmmembran (10) in Faltlage insbesondere im Bereich eines zwischen der Peripherie (14) und dem Membranzentrum (13) liegenden Zwischenkranzes mit etwa im Bereich der Radial-Spannzüge (17) angreifenden Zuggliedern (35) der Membranhalterung (6) so nach oben gespannt ist, daß wenigstens einer der dadurch gebildeten, im Querschnitt von dem Zwischenkranz zur jeweiligen Membran-Haltestelle (8, 9) bzw. zum Membranzentrum (13) ausgehenden Schlaufenschenkel (33, 34) wenigstens im Bereich des zugehörigen Spannzuges (17) straff ist.

6. Abschirmung nach einem der vorhergehenden Ansprüche, dadurch gekennzeichnet, daß der Schirmträger (3) einen insbesondere das Membranzentrum (13) durchsetzenden und am unteren Ende mit einer Konsole (5) versehenen einzigen Tragmast (4) aufweist und daß vorzugsweise die in Schirmlage im wesentlichen innerhalb der Membranfläche liegende Membranhalterung (6) ein Gestänge (7) mit den sternförmig frei ausragenden Speichenarmen (22) aufweist, im Bereich von deren äußeren Enden (27) die Membran-Haltestellen (8, 9) liegen und die insbesondere über Streben (23) gegenüber dem Schirmträger (3) abgestützt sind, deren den Speichenarmen (22) zugehörige äußere Enden (29) in Faltlage nach außen abgewinkelt sind, wobei ihre Anlenkstellen (30) an den Speichenarmen (22) in Faltlage insbesondere etwa in gleicher Höhe liegen.

7. Abschirmung nach einem der vorhergehenden Ansprüche, dadurch gekennzeichnet, daß die Membranhalterung (6) bzw. das Gestänge (7) zwei übereinander liegende Halterungsträger (24, 25) aufweist, von denen mindestens einer, insbesondere der obere, gegenüber dem Schirmträger (3) zur Faltung verfahrbar, vorzugsweise an einem teleskopartig ausfahrbaren Schaftteil (39) des Tragmastes (4) angeordnet ist.

8. Abschirmung nach einem der vorhergehenden Ansprüche, dadurch gekennzeichnet, daß die in der Faltlage von der Membranachse (11) abgekehrten Außenseiten der Membranhalterung (6) in einer Hüllfläche liegen, die nach unten, insbesondere durch mindestens eine Abkröpfung jedes Speichenarmes (22), abgestuft erweitert ist, wobei vorzugsweise ein oberer kürzerer und ein unterer längerer Endabschnitt (26, 27) des jeweiligen Speichenarmes (22) etwa parallel zueinander liegen und/oder die zugehörige Strebe (23) etwa im Bereich der am weitesten außen liegenden Abkröpfungs-Abwinkelung angelenkt ist.

9. Abschirmung nach einem der Ansprüche 3 bis 8, dadurch gekennzeichnet, daß die Anlenkstellen (30) der Streben (23) an den Eck-Speichenarmen (22) und an den Kanten-Speichenarmen (22) der Membranhalterung (6) in Schirmlage in unterschiedlichen Radialabständen zur Membranachse (11) liegen und daß vorzugsweise die am Schirmträger (3) vorgesehenen Anlenkstellen von Eck-Streben (23) tiefer liegen als die von Kanten-Streben (23).

10. Abschirmung nach einem der vorhergehenden Ansprüche, dadurch gekennzeichnet, daß die Speichenarme (22c) in sich über jeweils mindestens ein Gelenk (80) faltbar sind und insbesondere der an den Schirmträger (3c) anschließende Armabschnitt (26c) des jeweiligen Speichenarmes (22c) über einen weiteren Lenker (81) geführt ist, wobei vorzugsweise die Membranhalterung (6c) in der Faltlage eine gegenüber ihrer Radialerstreckung in der Schirmlage geringere Faltlänge aufweist.

11. Abschirmung nach einem der vorhergehenden Ansprüche, dadurch gekennzeichnet, daß die Membranhalterung (6m) für mindestens zwei im Abstand zueinander liegende, wenigstens annähernd benachbarte Membran-Haltestellen (8m, 9m) querbewegliche Halter, wie Schwenkarme (83) aufweist, die vorzugsweise an einem gemeinsamen Speichenarm (22b) in und entgegen Streckrichtung des sie verbindenden Abschnittes des Kanten-Spannzuges (18m) gegen Federkraft spreizbar, insbesondere mit ihren von den Membran-Haltestellen (8m, 9m) abgekehrten Enden in unmittelbar nebeneinander liegenden Quergelenken (84) um in Schirmlage annährend vertikale Quergelenkachsen (85) zwischen einer spitzwinkligen Spreizlage und einer im wesentlichen aneinander liegenden Faltlage schwenkbar gelagert sind.

12. Abschirmung nach einem der vorhergehenden Ansprüche, dadurch gekennzeichnet, daß mindestens eine Gruppe von Membran-Haltestellen (8 bzw. 9) quer zur Peripherie (14) der Schirmmembran (10) justierbar angeordnet, insbesondere an längsverstellbaren federnden oder feststellbaren Endstücken (27) der Speichenarme (22) vorgesehen sind.

13. Abschirmung nach einem der vorhergehenden Ansprüche, dadurch gekennzeichnet, daß das Membranzentrum (13) von einer Membranöffnung (21) begrenzt ist, mit der die Schirmmembran (10) vorzugsweise von oben über die in Faltlage stehende Membranhalterung (6) streifbar ist und die insbesondere zwischen den Radial-Spannzügen (17) von konkaven Kantenbögen der Schirmmembran (10) begrenzt ist.

14. Abschirmung nach einem der vorhergehenden Ansprüche, dadurch gekennzeichnet, daß der Schirmträger (3) bzw. der Tragmast (4) durch ein kanneliertes Rohrprofil, insbesondere aus Aluminium, gebildet ist, das abwechselnd dickere und dünnere Wandungszonen bildet und vorzugsweise im Bereich der dickeren Wandungszonen Führungen (65) für den Schaftteil (39) aufweist, wobei insbesondere auf das untere Ende des Schirmträgers (3) eine nach unten erweiterte, die Konsole (5) verkleidende Abdeckhülse (48) verschiebbar aufgesetzt ist.

15. Abschirmung nach einem der vorhergehenden Ansprüche, dadurch gekennzeichnet, daß der Schirmträger (3) leicht lösbar an einem Tragsockel (46) befestigt ist, insbesondere eine an der Unterseite der Konsole (5) vorgesehene Fußplatte (45) mit Durchgangsöffnungen für Stehbolzen (47) aufweist.

16. Abschirmung, nach einem der vorhergehenden Ansprüche, dadurch gekennzeichnet, daß ein motorischer Schirmantrieb (49), wie ein Elektromotor, ein Arbeitszylinder oder dgl., zur Überführung des Schirmes in mindestens zwei Lagen, insbesondere zur Bewegung der Membranhalterung (6) zwischen der Faltlage und der Schirmlage vorgesehen ist und daß der Schirmantrieb (49) vorzugsweise im wesentlichen vollständig innerhalb des Schirmträgers (3) angeordnet ist, wobei insbesondere innerhalb des Schirmträgers (3) bzw. der Konsole (5) mindestens ein Energiespeicher (52), wie ein Akkumulator, ein Druckspeicher oder dgl. vorgesehen ist, der ggf. über mindestens einen im Bereich der Schirmmembran liegenden Lichtenergie-Absorber (56) gespeist und in seiner Kapazität für mindestens einen Faltvorgang der Membranhalterung (6) ausgelegt ist.

17. Abschirmung nach Anspruch 16, dadurch gekennzeichnet, daß der Absorber (56) an der Außen- bzw. Oberseite der Schirmmembran (10) liegt, insbesondere im Bereich der Speichenarme (22) des Gestänges (7) der Membranhalterung (6) in einer, einer Segmentaufteilung der Schirmmembran (10) entsprechenden Teilung um die Membranachse (11) angeordnet und vorzugsweise durch Solarzellen gebildet ist, die an zur Peripherie (14) der Schirmmembran (10) verbreiterten Segment- bzw. Flächenkörpern (58) vorgesehen sind.

18. Abschirmung nach Anspruch 16 oder 17, dadurch gekennzeichnet, daß der Energiespeicher (52) im Bereich der Konsole (5) des Schirmträgers (3), insbesondere in einem Konsolengehäuse (41) angeordnet und vorzugsweise über die verschiebbare Abdeckhülse (48) zugänglich ist.

19. Abschirmung nach einem der Ansprüche 16 bis 18, dadurch gekennzeichnet, daß der Schirmantrieb (49) funkbetätigbar ausgebildet ist, wobei vorzugsweise ein Empfangs- und ein Verstärkerteil (54, 55) vorgesehen sind, die unter einer an einer Mastspitze (31) vorgesehenen Abdeckkappe (40) angeordnet sind, von welcher insbesondere elektrische Leitungen zum Energiespeicher (52) bzw. zum Schirmantrieb (49) innerhalb des Schirmträgers (3) verlegt sind.

20. Abschirmung, nach einem der vorhergehenden Ansprüche, dadurch gekennzeichnet, daß für eine geschlossene Schirmmembran mindestens eines Schirmes eine mit dieser gekoppelt bewegbare Schutzhülle (59) vorgesehen ist, die wenigstens einen Teil der gefalteten Schirmmembran (10) in einer Hüll-Lage umgibt und auch in der Schirmlage der Schirmmembran (10) in einer von der Hüll-Lage abweichenden Ruhelage an dem Schirm (1) angeordnet sowie von der Ruhelage in die Hüll-Lage überführbar gelagert ist.

21. Abschirmung nach Anspruch 20, dadurch gekennzeichnet, daß die Schutzhülle (59) mit Speichenarmen (22) verbunden von der Ruhelage in die Hüll-Lage überführbar vorgesehen und vorzugsweise an einer faltbaren Membranhalterung (6) bzw. an den Speichenarmen (22) angeordnet und/oder mit einem Lichtenergie-Absorber (56) baulich vereinigt ist.

22. Abschirmung nach Anspruch 20 oder 21, dadurch gekennzeichnet, daß die Schutzhülle (59b) durch einzelne, um eine Membranachse (11b) verteilte Segmentkörper (58b) gebildet ist, die insbesondere in einer einer Segmentaufteilung der Schirmmembran (10b) entsprechenden Teilung angeordnet und rinnenförmig ausgebildet sind, wobei die Segmentkörper (58b) in Hüll-Lage mit ihren Längskanten (78) wenigstens im wesentlichen aneinander stoßend einander angenähert sind.

23. Abschirmung nach einem der vorhergehenden Ansprüche, dadurch gekennzeichnet, daß mehrere Schirme (2, 2g, 2h, 2i, 2k), insbesondere mit im wesentlichen gleichen Schirmträgern (3) und in gleichen Rotationsflächen (12) liegenden Schirmmembranen, nebeneinander angeordnet sind, daß im wesentlichen gleich lange Mehreckkanten (15) benachbarter Schirmmenbranen unmittelbar beieinander liegen und daß vorzugsweise in Eckbereichen einer in Draufsicht winkelförmigen Begrenzungskante der Abschirmung (1d) Schirme mit fünfeckigen und/oder länglich rechteckigen, in etwa gleicher Höhe liegenden Schirmmembranen im wesentlichen flächenschlüssig angeordnet sind.

24. Abschirmung nach einem der vorhergehenden Ansprüche, dadurch gekennzeichnet, daß der Schirmträger (3) höhenverstellbar und feststellbar an der Konsole (5) angeordnet, insbesondere über eine am unteren Ende des Tragmastes (4) vorgesehene rohrförmige Stellspindel (44) und in eine das untere Mastende aufnehmende Konsolenmuffe (42) eingreifende Spannkeile (43) lageveränderbar und lösbar mit der Konsole (5) verbunden ist.

25. Abschirmung, nach einem der vorhergehenden Ansprüche, dadurch gekennzeichnet, daß eine Membranhalterung (6) und eine Schirmmembran (10) mindestens eines Schirmes (2n, 2p), insbesondere in der Faltlage, wenigstens teilweise in ein Gehäuse (41n, 41p) oder dgl. versenkbar ausgebildet und vorzugsweise die Konsole (5n) durch ein eng an den Außenumfang des gefalteten Schirmes (2n) angepaßtes, formstabiles und über wenigstens einen größeren Teil seiner Länge tiefer als die Standebene des in Gebrauchslage stehenden Schirmes (2n) liegendes Rohr gebildet ist, wobei insbesondere für die Versenkung ein motorischer Antrieb, vorzugsweise im Bereich des unteren Endes des Tragmastes (4n, 4p) ein traktorartiger Läufer (86) vorgesehen ist, dem als Fahrbahn die Innenfläche des Gehäuses (41n, 41p) zugeordnet ist.

## Claims

1. Covering (1) with at least one umbrella (2), which has an umbrella carrier (3), an umbrella diaphragm (10) which is substantially pretensioned in the umbrella open position and defines a rotation surface with a funnel tip and a diaphragm fastening (6) with spoke arms (22) for fixing the diaphragm (10) substantially located below the diaphragm fastening (6) with respect to the umbrella carrier (3) in the vicinity of diaphragm holding points (8, 9), the diaphragm holding points (8, 9) located closer to a periphery (14) of the umbrella diaphragm (10) compared with a diaphragm centre (13) being arranged in a ring around a diaphragm axis, characterized in that the diaphragm holding points (8, 9) of at least one umbrella (2) are located in a non-circular ring, that said umbrella (2) has varyingly long spoke arms (22), which are positioned roughly radially to the diaphragm axis (11) and that the umbrella diaphragm of said umbrella (2) is so fixed to at least one longer spoke arm (22) and to the shorter spoke arm (22) that all the spoke arms (22) through the tangential holding of the umbrella diaphragm (10) are substantially only pressure loaded, the diaphragm holding point (9) of the shorter spoke arm (22) being displaced towards the funnel tip compared with the diaphragm holding point (8) of the longer spoke arm (22).

2. Covering according to claim 1, characterized in that the umbrella diaphragm (10) is located about a diaphragm axis (11) substantially in a funnel-shaped, downwardly tapering towards the height-displaced diaphragm centre (13) , approximately constructed as a minimum surface, such as a catenoid, that at least three adjacent diaphragm holding points (8,9), in plan view, are substantially located in one line and that preferably all diaphragm holding points (8,9) are provided with the same radial spacings from the diaphragm axis (11) each in one of several planes of diaphragm holding points (8,9), which are displaced from each other.

3. Covering according to claims 1 or 2, characterized in that the diaphragm holding points (8, 9) are located at the corners (16) and edges (15) of a polygon, particularly approximately on a square, that preferably the edge holding points (9) provided between the corner holding points (8) are lower by an amount corresponding to the associated pitch of the rotation surface (12) than the corner holding points (8) and/or that the intermediate gaps between adjacent holding points (8,9) at at least one polygon edge (15) are substantially of the same size in such a way that different angular spacings are provided between the holding points (8, 9) with respect to the diaphragm axis (11).

4. Covering according to claims 2 or 3, characterized in that from the diaphragm holding point (8, 9) to the diaphragm centre (13) passes a radial tensioning means (17) located roughly in an axial plane of the diaphragm base surface and such as a seam, which is located in the vicinity of the umbrella diaphragm (10) and which is fixed in pretensioned manner with respect to the umbrella carrier (3) at an end (19) belonging to the diaphragm centre (13), that adjacent diaphragm holding points (8, 9) are interconnected by means of a pretension edge tensioning means (18) of the diaphragm (10) and that preferably the radial tensioning means (17) in the vicinity of the associated holding point (8, 9) terminates freely with respect thereto on the umbrella diaphragm (10).

5. Covering according to one of the preceding claims, characterized in that the umbrella diaphragm (10) is constructed foldably with the diaphragm fastening (6) against the diaphragm centre (13) and that the diaphragm (10) in the folded position particularly in the vicinity of an intermediate ring located between the periphery (14) and the diaphragm centre (13) is so upwardly tensioned with tension members (35) of the diaphragm fastening (6) engaging in the vicinity of the radial tensioning means (17) that at least one of the resulting loop legs (33, 34) cross-sectionally emanating from the intermediate ring to the diaphragm holding point (8, 9) or to the diaphragm centre (13), is taut at least in the vicinity of the associated tensioning means (17).

6. Covering according to one of the preceding claims, characterized in that the umbrella carrier (3) has a single pole (4) in particular traversing the diaphragm centre (13) and provided at the lower end with a bracket (5) and that preferably the diaphragm fastening (6) located substantially within the diaphragm surface in the umbrella open position has a red system (7) with radially freely projecting spoke arms (22), in the vicinity of whose outer ends (27) are located the diaphragm holding points (8, 9) and which are in particular supported by means of struts (23) relative to the umbrella carrier (3), whose outer ends (29) associated with the spoke arms (22) are bent outwards in the folded position, their articulation points (30) on the spoke arms (22) being roughly at the same height in the folded position.

7. Covering according to one of the preceding claims, characterized in that the diaphragm fastening (6) or the rod system (7) has two superimposed holding carriers (24, 25), whereof at least one and in particular the upper one is displaceable with respect to the umbrella carrier (3) for folding purposes and is preferably located on a telescopically extendable shaft part (39) of the pole (4).

8. Covering according to one of the preceding claims, characterized in that the outsides of the diaphragm fastening (6) remote from the diaphragm axis (11) in the folded position are located in an envelope surface, which is extended in stepped manner downwards, particularly by at least one offset of each spoke arm (22) and preferably an upper shorter and a lower longer end portion (26, 27) of the spoke arm (22) are roughly parallel to one another and/or the associated strut (23) is articulated in the vicinity of the furthest outwards offset bend.

9. Covering according to one of the claims 3 to 8, characterized in that the articulation points (30) of the struts (23) on the corner spoke arms (22) and on the edge spoke arms (22) of the diaphragm fastening (6) in the umbrella closed position are at different radial spacings with respect to the diaphragm axis (11) and that preferably the articulation points of corner struts (23) provided on the umbrella carrier (3) are lower than those of edge struts (23).

10. Covering according to one of the preceding claims, characterized in that the spoke arms (22c) can be folded by means of at least one joint (80) and in particular the arm portion (26c)of the spoke arm (22c) connected to the umbrella carrier (3c) is guided by means of a further guide rod (81) and preferably, in the folded position, the diaphragm fastening (6c) has a folded length smaller than its radial extension in the open position.

11. Covering according to one of the preceding claims, characterized in that the diaphragm fastening (6m) has for at least two spaced, at least approximately adjacent diaphragm holding points (8m, 9m) transversely movable holders, such as pivot arms (83), which are spreadable against spring tension preferably on a common spoke arm (22b) in and counter to the insertion direction of the portion of the edge tensioning means (18m) connecting the same and in particular are pivotably mounted with their ends remote from the diaphragm holding points (8m, 9m) in directly juxtaposed transverse joints (84) about transverse joint axes (85), which are approximately vertical in the umbrella open position, between an acute-angled spreading position and a folded position when they are substantially in engagement.

12. Covering according to one of the preceding claims, characterized in that at least one group of diaphragm holding points (8 or 9) is adjustably arranged at right angles to the periphery (14) of the umbrella diaphragm (10) and is in particular provided on longitudinally adjustable, resilient or fixable end pieces (27) of the spoke arms (22).

13. Covering according to one of the preceding claims, characterized in that the diaphragm centre (13) is bounded by a diaphragm opening (21) with which the umbrella diaphragm (10) can be engaged from above over the diaphragm fastening (6) in the folded position and which in particular between the radial tensioning means (17) is bounded by concave edge arcs of the diaphragm (10).

14. Covering according to one of the preceding claims, characterized in that the umbrella carrier (3) or the pole ( 4) is formed by a channelled tubular profile, particularly of aluminium, which alternately forms thicker and thinner wall zones and preferably in the vicinity of the thicker wall zones has guides (65) for the shaft part (39) and in particular on the lower end of the umbrella carrier (3) is displaceably mounted a downwardly extended cover sleeve (48) covering the bracket (5).

15. Covering according to one of the preceding claims, characterized in that the umbrella carrier (3) is fixed in easily detachable manner to a support socket (46), particularly having a base plate (45) with through openings for studs (47) on the underside of the bracket (5).

16. Covering according to one of the preceding claims, characterized in that a motor umbrella drive (49), such as an electric motor, a working cylinder, etc. is provided for transferring the umbrella into at least two positions, particularly for moving the diaphragm fastening (6) between the folded position and the open position and that the umbrella drive (49) is preferably substantially completely located within the umbrella carrier (3) and in particular within the latter or the bracket (5) is provided at least one energy store (52), such as a battery, a pressure reservoir, etc., which is optionally supplied by means of at least one light energy absorber (56) located in the vicinity of the umbrella diaphragm and whose capacity is designed for at least one folding process of the diaphragm fastening (6).

17. Covering according to claim 16, characterized in that the absorber (56) is located on the outside or top of the umbrella diaphragm (10), particularly in the vicinity of the spoke arms (22) of the rod system (7) of the diaphragm fastening (6) in a spacing around the diaphragm axis (11) corresponding to the segment division of the diaphragm (10) and is preferably formed by solar cells, which are provided on the segment or flat bodies (58) widened to the periphery (14) of the diaphragm (10).

18. Covering according to claim 16 or 17, characterized in that the energy store (52) is positioned in the vicinity of the bracket (5) of the umbrella carrier (3), particularly in a bracket casing (41) and is preferably accessible via the displacement cover sleeve (48).

19. Covering according to one of the claims 16 to 18, characterized in that the umbrella drive (49) can be operated by radio and preferably a receiving and amplifying part (54, 55) is provided, which is located beneath a cover cap (40) on the pole tip (31) and from which pass in particular electric lines to the energy store (52) or to the umbrella drive (49) within the umbrella carrier (3).

20. Covering according to one of the preceding claims, characterized in that for a closed umbrella diaphragm of at least one umbrella is provided a protective sleeve (59) movable together therewith and which surrounds at least part of the folded umbrella diaphragm (10) in an enveloping position and also in the umbrella open position of the diaphragm (10) is positioned on the umbrella (1) in a rest position diverging from the enveloping position and can be transferred from the rest position into the enveloping position.

21. Covering according to claim 20, characterized in that the protective sleeve (59) connected to spoke arms (22) can be transferred from the rest position into the enveloping position and is preferably arranged on a foldable diaphragm fastening (6) or on the spoke arms (22) and/or is constructionally combined with a light energy absorber (56).

22. Covering according to claims 20 or 21, characterized in that the protective sleeve (59b) is formed by individual segment bodies (58b) distributed about a diaphragm axis (11b) and arranged in a spacing corresponding to a segment subdivision of the diaphragm (10b) and given a channel-like construction, the segment bodies (58b) in the enveloping position at least approximately abut with their longitudinal edges (78).

23. Covering according to one of the preceding claims, characterized in that several umbrellas (2, 2g, 2h, 2i, 2k), particularly with substantially identical umbrella carriers (3) and umbrella diaphragms located in the same rotation surfaces (12) are arranged in juxtaposed manner, that substantially identically long polygon edges (15) of adjacent umbrella diaphragms are directly adjacent and that preferably in the corner regions of a boundary edge of the covering (1d) angular in plan view are provided umbrellas with pentagonal and/or elongated, rectangular and roughly equally long umbrella diaphragms are arranged in substantially flat-joining manner.

24. Covering according to one of the preceding claims, characterized in that the umbrella carrier (3) is arranged in vertically adjustable and fixable manner on the bracket (5), particularly by means of a tubular adjusting spindle (44) provided on the lower end of the pole (4) and in a chucking wedge (43) engaging the bracket bush (42) receiving the lower pole end is connected in positionally variable and detachable manner to the bracket (5).

25. Covering according to one of the preceding claims, characterized in that a diaphragm fastening (6) and an umbrella diaphragm (10) of at least one umbrella (2n, 2p), particularly in the folded position, can at least partly be lowered into a casing (41n, 41p) or the like and preferably the bracket (5n) is formed by a pipe closely adapted to the outer circumference of the folded umbrella (2n), which is dimensionally stable and over at least a considerable part of its length is lower than the standing plane of the umbrella (2n) in the use position and in particular for lowering purposes a motor drive is provided, particularly a tractor-like runner (86) in the vicinity of the lower end of the pole (4n, 4p), with which is associated as a track the inner face of the casing (41n, 41p).

## Revendications

1. Couverture (1) comprenant au moins un élément de protection (2), lequel comporte un support d'élément de protection (3) et une toile de couverture (10) qui est tendue au préalable pour l'essentiel dans la position de protection et qui définit une surface de révolution à pointe en entonnoir, ainsi qu'un porte-toile (6) qui est muni de bras (22) en forme de rayons pour fixer la toile de couverture (10), laquelle est disposée pour l'essentiel au-dessous du porte-toile (6) par rapport au support (3) de l'élément de protection dans la région d'endroits de fixation de la toile (8, 9), les endroits de fixation de la toile (8, 9) qui sont les plus proches d'un pourtour (14) de la toile de couverture (10) par rapport à un centre (13) de la toile étant disposés selon une couronne autour de l'axe (11) de la toile, caractérisée par le fait que les endroits de fixation de la toile (8, 9) d'au moins un élément de protection (2) sont situés selon une couronne qui diffère de la forme circulaire, par le fait que cet élément de protection (2) comporte des bras (22) en forme de rayons d'une longueur différente qui sont situés à peu près radialement par rapport à l'axe (11) de la toile, et par le fait que la toile de couverture de cet élément de protection (2) est fixée à un bras (22) en forme de rayon qui est plus long, ainsi qu'au bras (22) en forme de rayon qui est à chaque fois plus court, d'une manière telle que tous les bras (22) en forme de rayons ne soient soumis pour l'essentiel qu'à des contraintes de pression grâce au maintien tangentiel de la toile de couverture (10), l'endroit (9) de fixation de la toile du bras (22) en forme de rayon qui est à chaque fois le plus court étant décalé vers la pointe de l'entonnoir par rapport à l'endroit (8) de fixation de la toile du bras (22) en forme de rayon qui est à chaque fois le plus long.

2. Couverture selon la revendication 1, caractérisée par le fait que la toile de couverture (10) se rétrécit vers le bas, pour l'essentiel en forme d'entonnoir, autour de l'axe (11) de la toile et vers le centre (13) de la toile qui est décalé en hauteur, et qu'elle définit approximativement une surface minimale, comme une caténoïde, par le fait qu'au moins trois endroits de fixation de la toile (8, 9) qui sont voisins sont situés pour l'essentiel selon une droite en vue de dessus, et par le fait que, de préférence, tous les endroits de fixation de la toile (8 et 9, respectivement) sont prévus pour présenter des distances radiales égales par rapport à l'axe (11) de la toile en étant à chaque fois dans un plan d'endroits de fixation de la toile (8, 9) pris parmi plusieurs qui sont décalés entre eux.

3. Couverture selon la revendication 1 ou 2, caractérisée par le fait que les endroits de fixation de la toile (8, 9) sont situés aux coins (16) et sur les bords (15) d'un polygone, en particulier approximativement selon un carré, par le fait que, de préférence, les endroits de fixation des bords (9) qui sont prévus entre les endroits de fixation des coins (8) sont disposés plus bas que les endroits de fixation des coins (8) d'une quantité correspondant à peu près à l'inclinaison associée de la surface de révolution (12), et/ou par le fait que les distances intermédiaires entre des endroits de fixation voisins (8, 9) sur au moins un bord (15) du polygone sont égales pour l'essentiel, de sorte que ce sont des distances angulaires différentes qui sont prévues entre les endroits de fixation (8, 9) par rapport à l'axe (11) de la toile.

4. Couverture selon la revendication 2 ou 3, caractérisée par le fait qu'un tendeur radial (17), comme une couture, lequel est situé à peu près dans un plan axial de la surface de base de la toile, s'étend depuis l'endroit de fixation de la toile correspondant (8, 9) vers le centre (13) de la toile dans la région de la toile de couverture (10), et qu'il est fixé par rapport au support (3) de l'élément de protection, à une extrémité (19) associée au centre (13) de la toile, en étant tendu au préalable, par le fait que des endroits de fixation de la toile voisins (8, 9) sont reliés entre eux par l'intermédiaire d'un tendeur de bord tendu au préalable (18) de la toile de couverture (10), et par le fait que, de préférence, le tendeur radial correspondant (17) se termine sur la toile de couverture (10) dans la région de l'endroit de fixation associé (8, 9) en étant libre par rapport à celui-ci.

5. Couverture selon l'une des revendications précédentes, caractérisée par le fait que la toile de couverture (10) est réalisée de manière à pouvoir être pliée vers le centre (13) de la toile avec le porte-toile (6), et par le fait que, dans la position repliée, la toile de couverture (10) est tendue vers le haut, en particulier dans la région d'une couronne intermédiaire située entre le pourtour (14) et le centre (13) de la toile, par des organes de traction (35) du porte-toile (6) qui viennent en prise à peu près dans la région des tendeurs radiaux (17), et ce, d'une manière telle qu'au moins l'un des bords de boucle (33, 34) qui sont ainsi formés et qui, en section transversale, partent de la couronne intermédiaire en allant vers l'endroit de fixation de la toile correspondant (8, 9) ou vers le centre (13) de la toile, respectivement, soit tendu, du moins dans la région du tendeur associé (17).

6. Couverture selon l'une des revendications précédentes, caractérisée par le fait que le support (3) de l'élément de protection comporte un seul mât porteur (4) qui traverse en particulier 1e centre (13) de la toile et qui est muni à son extrémité inférieure d'une console (5), et par le fait que, de préférence, le porte-toile (6), lequel est situé pour l'essentiel à l'intérieur de la surface de la toile dans la position de protection, comporte un ensemble de tiges (7) comprenant des bras (22) en forme de rayons qui font librement saillie en forme d'étoile, dans la région des extrémités extérieures (27) desquelles sont situés les endroits de fixation de la toile (8, 9) et qui sont appuyés par rapport au support (3) de l'élément de protection, en particulier par l'intermédiaire de coulants (23) dont les extrémités extérieures (29) associées aux bras (22) en forme de rayons sont coudées vers l'extérieur dans la position repliée, leurs endroits d'articulation (30) sur les bras (22) en forme de rayons étant en particulier situés à peu près à la même hauteur dans la position repliée.

7. Couverture selon l'une des revendications précédentes, caractérisée par le fait que le porte-toile (6) ou l'ensemble de tiges (7), respectivement, comporte deux supports de porte-toile superposés (24, 25) dont l'un au moins, et en particulier le support supérieur, peut être déplacé par rapport au support (3) de l'élément de protection en vue du pliage, de préférence en étant disposé sur une partie de mât (39) du mât porteur (4) qui peut être extraite de manière télescopique.

8. Couverture selon l'une des revendications précédentes, caractérisée par le fait que les côtés extérieurs du porte-toile (6) qui sont opposés à l'axe (11) de la toile dans la position repliée sont disposés selon une surface-enveloppe qui s'élargit vers le bas de manière étagée, en particulier grâce à au moins un coude sur chaque bras (22) en forme de rayon, cependant que, de préférence, une partie d'extrémité supérieure plus courte et une autre inférieure plus longue (26, 27) du bras (22) en forme de rayon correspondant sont situées à peu près parallèlement l'une à l'autre et/ou que le coulant associé (23) est articulé à peu près dans la région du pliage en coude qui est situé le plus loin vers l'extérieur.

9. Couverture selon l'une des revendications 3 à 8, caractérisée par le fait que, dans la position de protection, les endroits d'articulation (30) des coulants (23) sur les bras (22) en forme de rayons des coins et sur les bras (22) en forme de rayons des bords du porte-toile (6) sont situés à des distances différentes par rapport à l'axe (11) de la toile dans le sens radial, et par le fait que, de préférence, les endroits d'articulation des coulants (23) des coins qui sont prévus sur le support (3) de l'élément de protection sont situés plus bas que ceux des coulants (23) des bords.

10. Couverture selon l'une des revendications précédentes, caractérisée par le fait que les bras (22c) en forme de rayons peuvent être pliés en eux-mêmes par l'intermédiaire d'au moins une articulation (80) à chaque fois, et qu'en particulier, la partie de bras (26c) du bras (22c) en forme de rayon correspondant qui se raccorde au support (3c) de l'élément de protection est guidée par l'intermédiaire d'une autre biellette (81), le porte-toile (6c) présentant de préférence, dans sa position repliée, une longueur à l'état plié qui est plus faible que son étendue dans le sens radial dans la position de protection.

11. Couverture selon l'une des revendications précédentes, caractérisée par le fait que le porte-toile (6m) comporte des supports mobiles transversalement, comme des bras pivotants (83), qui sont destinés à au moins deux endroits de fixation de la toile (8m, 9m) situés à distance l'un de l'autre et voisins, du moins approximativement, et qui, de préférence, sont montés sur un bras commun (22b) en forme de rayon en pouvant être écartés à l'encontre d'une force élastique, dans la direction selon laquelle s'étend la partie du tendeur de bord (18m) qui les relie, et à l'opposé de celle-ci, et en pouvant pivoter, en particulier par leurs extrémités opposées aux endroits de fixation de la toile (8m, 9m), dans des articulations transversales (84) situées directement les unes à côté des autres, et autour d'axes d'articulation transversaux (85) qui sont approximativement verticaux dans la position de protection, entre une position d'écartement à angle aigu et une position repliée où ils sont situés l'un contre l'autre, pour l'essentiel.

12. Couverture selon l'une des revendications précédentes, caractérisée par le fait qu'au moins un groupe d'endroits de fixation de la toile (8 et 9, respectivement) est disposé en pouvant être réglé dans le sens transversal par rapport au pourtour (14) de la toile de couverture (10), en particulier en étant prévu sur des pièces d'extrémité (27) des bras (22) en forme de rayons qui peuvent être déplacées élastiquement dans le sens longitudinal ou qui peuvent être fixées.

13. Couverture selon l'une des revendications précédentes, caractérisée par le fait que le centre (13) de la toile est délimité par une ouverture de toile (21) par laquelle la toile de couverture (10) peut être passée de préférence depuis le haut sur le porte-toile (6), lequel est vertical dans la position repliée, et qui est délimitée en particulier entre les tendeurs radiaux (17) par des arcs de bord concaves de la toile de couverture (10).

14. Couverture selon l'une des revendications précédentes, caractérisée par le fait que le support (3) de l'élément de protection ou le mât porteur (4), respectivement, est constitué par un profilé tubulaire cannelé, en particulier en aluminium, qui forme alternativement des zones de paroi plus épaisses et plus minces et qui comporte, de préférence, des guidages (65) destinés à la partie de mât (39) dans la région des zones de paroi les plus épaisses, cependant qu'un capuchon de recouvrement (48) qui revêt la console (5) et qui s'élargit vers le bas est posé en particulier, de manière à pouvoir être déplacé, sur l'extrémité inférieure du support (3) de l'élément de protection.

15. Couverture selon l'une des revendications précédentes, caractérisée par le fait que le support (3) de l'élément de protection est fixé sur un socle porteur (46) de manière à pouvoir être facilement détaché, et qu'il comporte en particulier une semelle (45) qui est prévue sur le côté inférieur de la console (5) et qui est pourvue d'ouvertures de passage destinées à des goujons filetés (47).

16. Couverture selon l'une des revendications précédentes, caractérisée par le fait qu'un entraînement à moteur (49) de l'élément de protection, comme un moteur électrique, un vérin ou similaire, est prévu pour amener l'élément de protection dans deux positions au moins, en particulier pour déplacer le porte-toile (6) entre la position repliée et la position de protection, et par le fait que l'entraînement (49) de l'élément de protection est disposé de préférence complètement à l'intérieur du support (3) de l'élément de protection, pour l'essentiel, cependant qu'il est prévu en particulier, à l'intérieur du support (3) de l'élément de protection ou de la console (5), respectivement, au moins un accumulateur d'énergie (52), comme un accumulateur électrique, un accumulateur de pression ou similaire, qui est alimenté, le cas échéant, par l'intermédiaire d'au moins un absorbeur d'énergie lumineuse (56) situé dans la région de la toile de couverture et qui est conçu, en ce qui concerne sa capacité, pour au moins une opération de pliage du porte-toile (6).

17. Couverture selon la revendication 16, caractérisée par le fait que l'absorbeur (56) est situé sur le côté extérieur ou supérieur, respectivement, de la toile de couverture (10), en particulier qu'il est disposé dans la région des bras (22) en forme de rayons de l'ensemble de tiges (7) du porte-toile (6) selon une répartition autour de l'axe (11) de la toile qui correspond à une division en éléments de la toile de couverture (10), et qu'il est constitué de préférence par des cellules solaires qui sont prévues sur des corps de grande étendue (58) ou en forme de lames, respectivement, qui s'élargissent vers le pourtour (14) de la toile de couverture (10).

18. Couverture selon la revendication 16 ou 17, caractérisée par le fait que l'accumulateur d'énergie (52) est disposé dans la région de la console (5) du support (3) de l'élément de protection, et en particulier dans un logement de console (41), et qu'il est accessible, de préférence, par l'entremise du' manchon de recouvrement (48) qui peut être déplacé.

19. Couverture selon l'une des revendications 16 à 18, caractérisée par le fait que l'entraînement (49) de l'élément de protection est réalisé sous une forme pouvant être actionnée par radio, cependant qu'il est prévu, de préférence, un élément récepteur et un élément amplificateur (54, 55) disposés sous un capuchon de recouvrement (40) qui est prévu sur une pointe (31) du mât et à partir duquel des conducteurs électriques allant vers l'accumulateur d'énergie (52) ou vers l'entraînement (49) de l'élément de protection, respectivement, sont posés en particulier à l'intérieur du support (3) de l'élément de protection.

20. Couverture selon l'une des revendications précédentes, caractérisée par le fait qu'il est prévu, pour une toile de couverture fermée d'au moins un élément de protection, une enveloppe protectrice (59) qui est mobile en étant couplée à celle-ci, qui entoure une partie au moins de la toile de couverture pliée (10) dans une position d'enveloppement, qui est disposée contre l'élément de protection (2) dans une position de repos différant de la position d'enveloppement, même dans la position de protection de la toile de couverture (10), et qui est aussi montée de façon à pouvoir être amenée de la position de repos à la position d'enveloppement.

21. Couverture selon la revendication 20, caractérisée par le fait que l'enveloppe protectrice (59) est prévue pour être amenée de la position de repos à la position d'enveloppement en étant reliée à des bras (22) en forme de rayons, et qu'elle est disposée de préférence sur un porte-toile (6) pliable ou sur les bras (22) en forme de rayons, respectivement, et/ou qu'elle est réunie par construction à un absorbeur d'énergie lumineuse (56).

22. Couverture selon la revendication 20 ou 21, caractérisée par le fait que l'enveloppe protectrice (59b) est constituée par des corps en forme de lames individuels (58b) qui sont répartis autour d'un axe (11b) de la toile, qui sont disposés en particulier selon une répartition correspondant à une division en éléments de la toile de couverture (10b), et qui sont réalisés en forme de gouttières, cependant que les corps en forme de lames (58b) sont rapprochés par leurs bords longitudinaux (78) dans la position d'enveloppement en se rencontrant entre eux, du moins pour l'essentiel.

23. Couverture selon l'une des revendications précédentes, caractérisée par le fait que plusieurs éléments de protection (2, 2g, 2h, 2i, 2k), lesquels comportent en particulier des supports (3) de l'élément de protection qui sont identiques pour l'essentiel et des toiles de couverture qui sont situées selon des surfaces de révolution identiques (12), sont disposés les uns à côté des autres, par le fait que des bords de polygones (15), de même longueur pour l'essentiel, de toiles de couverture voisines sont situés directement les uns contre les autres, et par le fait que, de préférence, des éléments de protection comprenant des toiles de couverture qui sont pentagonales et/ou en rectangles allongés et qui sont situées à peu près à la même hauteur, sont disposés, pour l'essentiel avec une conjugaison des surfaces, dans des régions des coins d'un bord de délimitation de la couverture (1d) qui est en forme d'angle en vue de dessus.

24. Couverture selon l'une des revendications précédentes, caractérisée par le fait que le support (3) de l'élément de protection est disposé sur la console (5) en pouvant être déplacé en hauteur et fixé, et qu'il est en particulier relié à la console (5), de manière à pouvoir modifier sa position et le détacher, par l'intermédiaire d'une broche tubulaire (44) qui est prévue à l'extrémité inférieure du mât porteur (4), et dans un coin de serrage (43) qui vient en prise avec un manchon de console (42) recevant l'extrémité inférieure du mât.

25. Couverture selon l'une des revendications précédentes, caractérisée par le fait qu'un porte-toile (6) et une toile de couverture (10) d'au moins un élément de protection (2n, 2p) sont conformés de manière à pouvoir être escamotés, du moins partiellement, dans un logement (41n, 41p) ou similaire, en particulier dans la position repliée, et que la console (5n) est constituée de préférence par un tube qui est étroitement ajusté au pourtour extérieur de l'élément de protection plié (2n), qui est indéformable et qui est situé plus bas que le plan de pose de l'élément de protection (2n), du moins sur une très grande partie de sa longueur, lorsqu'il est en position d'utilisation, cependant qu'en particulier, il est prévu pour l'enfoncement un entraînement à moteur qui est de préférence un coulisseau (86) analogue à un organe d'entraînement et situé dans la région de l'extrémité inférieure du mât porteur (4n, 4p) et auquel la surface intérieure du logement (41n, 41p) est associée pour servir de voie de déplacement.
